# EUROPÄISCHE PATENTSCHRIFT

(11) **EP 1 338 004 B1**
(45) Veröffentlichungstag und Bekanntmachung des Hinweises auf die Patenterteilung: **08.09.2004**
(21) Anmeldenummer: 02718023.1
(22) Anmeldetag: 14.01.2002
(51) Int. Cl.: G10L 19/14, H04L 29/06, H04L 29/08

(54) **VERFAHREN UND VORRICHTUNG ZUM ERZEUGEN BZW. DECODIEREN EINES SKALIERBAREN DATENSTROMS UNTER BERÜCKSICHTIGUNG EINER BITSPARKASSE, CODIERER UND SKALIERBARER CODIERER**
METHOD AND DEVICE FOR THE GENERATION OR DECODING OF A SCALABLE DATA STREAM WITH PROVISION FOR A BIT-STORE, ENCODER AND SCALABLE ENCODER
PROCEDE ET DISPOSITIF POUR PRODUIRE OU DECODER UN FLUX DE DONNEES MODULABLE COMPTE TENU D'UNE BANQUE DE BITS, CODEUR ET CODEUR MODULABLE

(30) Priorität: 18.01.2001 DE 10102159
(43) Veröffentlichungstag der Anmeldung: 27.08.2003
(73) Patentinhaber: Fraunhofer-Gesellschaft zur Förderung der angewandten Forschung e.V., 80686 München (DE)
(72) Erfinder: SPERSCHNEIDER, Ralph, 91056 Erlangen (DE); TEICHMANN, Bodo, 90762 Fürth (DE); LUTZKY, Manfred, 90427 Nürnberg (DE)
(74) Vertreter: Schoppe, Fritz, Dipl.-Ing.
(86) Internationale Anmeldenummer: PCT/EP2002/000294
(87) Internationale Veröffentlichungsnummer: WO 2002/063611

(56) Entgegenhaltungen:
- EP-A- 0 918 401
- BRANDENBURG K ET AL: "MPEG-4 NATURAL AUDIO CODING" SIGNAL PROCESSING. IMAGE COMMUNICATION, ELSEVIER SCIENCE PUBLISHERS, AMSTERDAM, NL, Bd. 15, Januar 2000 (2000-01), Seiten 423-444, XP000885372 ISSN: 0923-5965

## Beschreibung

Die vorliegende Erfindung bezieht sich auf skalierbare Codierer und Decodierer und insbesondere auf das Erzeugen von skalierbaren Datenströmen.

Skalierbare Codierer sind in der EP 0 846 375 B1 gezeigt. Allgemein versteht man unter der Skalierbarkeit die Möglichkeit, einen Teilsatz eines Bitstroms, der ein codiertes Datensignal, wie z.B. ein Audiosignal oder ein Videosignal, darstellt, in ein nutzbares Signal zu decodieren. Diese Eigenschaft ist insbesondere dann gewünscht, wenn z.B. ein Datenübertragungskanal nicht die nötige vollständige Bandbreite zur Übertragung eines vollständigen Bitstroms zur Verfügung stellt. Andererseits ist eine unvollständige Decodierung auf einem Decodierer mit niedrigerer Komplexität möglich. Allgemein werden in der Praxis verschiedene diskrete Skalierbarkeitsschichten definiert.

Ein Beispiel für einen skalierbaren Codierer, wie er im Subpart 4 (General Audio) des Parts 3 (Audio) des MPEG-4 Standards (ISO/IEC 14496-3:1999 Subpart 4) definiert ist, ist in Fig. 1 gezeigt. Ein zu codierendes Audiosignal s(t) wird eingangsseitig in den skalierbaren Codierer eingespeist. Der in Fig. 1 gezeigte skalierbare Codierer enthält einen ersten Codierer 12, der ein MPEG-Celp-Codierer ist. Der zweite Codierer 14 ist ein AAC-Codierer, der eine hochqualitative Audiocodierung liefert und im Standard MPEG-2 AAC (ISO/IEC 13818) definiert ist. Der Celp-Codierer 12 liefert über eine Ausgangsleitung 16 eine erste Skalierungsschicht, während der AAC-Codierer 14 über eine zweite Ausgangsleitung 18 eine zweite Skalierungsschicht zu einem Bitstrom-Multiplexer (BitMux) 20 liefert. Ausgangsseitig gibt der Bitstrom-Multiplexer dann einen MPEG-4-LATM-Bitstrom 22 aus (LATM = Low-Overhead MPEG-4 Audio Transport Multiplex). Das LATM-Format ist im Abschnitt 6.5 des Parts 3 (Audio) der ersten Ergänzung zum MPEG-4 Standard (ISO/IEC 14496-3:1999/AMD1:2000) beschrieben.

Der skalierbare Audiocodierer umfaßt ferner einige weitere Elemente. Zunächst existiert eine Verzögerungsstufe 24 im AAC-Zweig und eine Verzögerungsstufe 26 im Celp-Zweig. Durch beide Verzögerungsstufen kann eine optionale Verzögerung für den jeweiligen Zweig eingestellt werden. Der Verzögerungsstufe 26 des Celp-Zweigs ist eine Downsampling-Stufe 28 nachgeschaltet, um die Abtastrate des Eingangssignals s(t) an die von dem Celp-Codierer geforderte Abtastrate anzupassen. Dem Celp-Codierer 12 nachgeschaltet ist ein inverser Celp-Decodierer 30, wobei das Celp-codierte/decodierte Signal einer Upsampling-Stufe 32 zugeführt wird. Das upgesampelte Signal wird dann einer weiteren Verzögerungsstufe 34, die im MPEG-4-Standard mit "Core Coder Delay" bezeichnet ist, zugeführt.

Die Stufe CoreDoderDelay 34 hat folgende Funktion. Ist die Verzögerung auf Null eingestellt, so verarbeiten der erste Codierer 14 und der zweite Codierer 16 in einem sogenannten Superframe exakt dieselben Abtastwerte des Audioeingangssignals. Ein Superframe kann beispielsweise aus drei AAC-Frames bestehen, die zusammen eine gewisse Anzahl von Abtastwerten Nr. x bis Nr. y des Audiosignals darstellen. Der Superframe umfaßt ferner z. B. 8 CELP-Blöcke, die im Falle von CoreCoderDelay = 0 dieselbe Anzahl von Abtastwerten und auch dieselben Abtastwerte Nr. x bis Nr. y darstellen.

Ist dagegen ein CoreCoderDelay D als Zeitgröße ungleich Null eingestellt, so stellen die drei Blöcke von AAC Frames dennoch die gleichen Abtastwerte Nr. x bis Nr. y dar. Die acht Blöcke von CELP-Frames stellen dagegen Abtastwerte Nr. x - Fs D bis Nr. y - Fs D dar, wobei Fs die Abtastfrequenz des Eingangssignals ist.

Die aktuellen Zeitabschnitte des Eingangssignals in einem Superframe für die AAC-Blöcke und die CELP-Blöcke können somit entweder identisch sein, wenn CoreCoderDelay D = 0 ist, oder aber im Falle von D ungleich Null um CoreCoderDelay zueinander verschoben sein. Für die nachfolgenden Ausführungen wird jedoch aus Einfachheitsgründen ohne Einschränkung der Allgemeinheit ein CoreCoderDelay = 0 angenommen, so daß der aktuelle Zeitabschnitt des Eingangssignals für den ersten Coder und der aktuelle Zeitabschnitt für den zweiten Coder identisch sind. Allgemein besteht für einen Superframe jedoch lediglich die Anforderung, daß der/die AAC-Block/Blöcke und der/die CELP-Blöcke in einem Superframe dieselbe Anzahl von Abtastwerten darstellen, wobei die Abtastwerte an sich nicht unbedingt die identischen sein müssen, sondern auch um CoreCoderDelay zueinander verschoben sein können.

Es sei angemerkt, daß der Celp-Codierer einen Abschnitt des Eingangssignals s(t) je nach Konfiguration schneller verarbeitet als der AAC-Codierer 14. In dem AAC-Zweig, ist der Optionalverzögerungsstufe 24 eine Blockentscheidungsstufe 26 nachgeschaltet, die u. a. feststellt, ob zum Fenstern des Eingangssignals s(t) kurze oder lange Fenster zu verwenden sind, wobei für stark transiente Signale kurze Fenster zu wählen sind, während für weniger transiente Signale lange Fenster vorgezogen werden, da bei ihnen das Verhältnis zwischen Nutzdatenmenge und Seiteninformationen besser als bei kurzen Fenstern ist.

Durch die Blockentscheidungsstufe 26 wird im vorliegenden Beispiel eine feste Verzögerung um z. B. das 5/8-fache eines Blocks durchgeführt. Dies wird in der Technik als Look-Ahead-Funktion bezeichnet. Die Blockentscheidungsstufe muß bereits um eine gewisse Zeit vorausschauen, um überhaupt feststellen zu können, ob in der Zukunft transiente Signale sind, die mit kurzen Fenstern codiert werden müssen. Hierauf wird sowohl das entsprechende Signal im Celp-Zweig als auch das Signal im AAC-Zweig einer Einrichtung zum Umsetzen der zeitlichen Darstellung in eine spektrale Darstellung zugeführt, welche in Fig. 1 mit MDCT 36 bzw. 38 bezeichnet ist (MDCT = Modified Discrete Cosine Transform = Modifizierte Diskrete Cosinus-Transformation). Die Ausgangssignale der MDCT-Blöcke 36, 38 werden dann einem Subtrahierer 40 zugeführt.

An dieser Stelle müssen zeitlich zusammengehörige Abtastwerte vorliegen, d. h. das Delay muß in beiden Zweigen identisch sein.

Der darauffolgende Block 44 stellt fest, ob es günstiger ist, das Eingangssignal an sich dem AAC-Codierer 14 zuzuführen. Dies wird über den Umgehungszweig 42 ermöglicht. Wenn jedoch festgestellt wird, daß das Differenzsignal am Ausgang des Subtrahierers 40 z.B. energiemäßig kleiner ist als das von dem MDCT-Block 38 ausgegebene Signal, so wird nicht das ursprüngliche Signal, sondern das Differenzsignal genommen, um durch den AAC-Codierer 14 codiert zu werden, um schließlich die zweite Skalierungsschicht 18 zu bilden. Dieser Vergleich kann bandweise durchgeführt werden, was durch eine frequenzselektive Schalteinrichtung (FSS) 44 angedeutet ist. Die näheren Funktionen der einzelnen Elemente sind in der Technik bekannt und beispielsweise im MPEG-4-Standard sowie in weiteren MPEG-Standards beschrieben.

Ein wesentliches Merkmal beim MPEG-4-Standard bzw. auch bei anderen Codierer-Standards ist, daß die Übertragung des komprimierten Datensignals über einen Kanal mit konstanter Bitrate erfolgen soll. Alle High-Quality-Audiocodecs arbeiten blockbasiert, d.h. sie verarbeiten Blöcke von Audiodaten (Größenordnung 480-1024 Samples) zu Stücken eines komprimierten Bitstroms, welche auch als Frames bezeichnet werden. Das Bitstromformat muß dabei so aufgebaut sein, daß ein Decodierer ohne A-Priori-Informationen, wo ein Frame beginnt, in der Lage ist, den Anfang eines Frames zu erkennen um mit einer möglichst geringen Verzögerung die Ausgabe der decodierten Audiosignaldaten zu beginnen. Daher beginnt jeder Header oder Bestimmungsdatenblock eines Frames mit einem bestimmten Synchronisationswort, nach dem in einem kontinuierlichen Bitstrom gesucht werden kann. Weitere übliche Bestandteile im Datenstrom neben dem Bestimmungsdatenblock sind die Hauptdaten oder "Payload Data" der einzelnen Layer, in denen die eigentlichen komprimierten Audiodaten enthalten sind.

Fig. 4 zeigt ein Bitstromformat mit fester Framelänge. In diesem Bitstromformat werden die Header oder Bestimmungsdatenblöcke äquidistant in den Bitstrom eingefügt. Die zu diesem Header zugehörigen Seiteninformationen ("Side Information") und Hauptdaten (Main Data) folgen unmittelbar dahinter. Die Länge, d.h. Bitanzahl, für die Hauptdaten ist in jedem Frame gleich. Ein solches Bitstromformat, wie es in Fig. 4 gezeigt wird, wird beispielsweise bei MPEG-Layer 2 oder MPEG-CELP verwendet.

Fig. 5 zeigt ein anderes Bitstromformat mit einer festen Framelänge und einem Backpointer oder Rückwärtszeiger. Bei diesem Bitstromformat sind der Header und die Seiteninformationen wie bei dem Format, das in Fig. 4 gezeigt ist, äquidistant angeordnet. Der Beginn der zugehörigen Hauptdaten erfolgt allerdings nur im Ausnahmefall unmittelbar im Anschluß an einen Header. In den meisten Fällen ist der Beginn in einem der vorherigen Frames. Die Anzahl an Bits, um die der Beginn der Hauptdaten im Bitstrom verschoben ist, wird durch die Seiteninformations-Variable Backpointer übertragen. Das Ende dieser Hauptdaten kann in diesem Frame liegen oder in einem vorherigen Frame. Die Länge der Hauptdaten ist damit nicht mehr konstant. Somit kann die Anzahl der Bits, mit denen ein Block codiert wird, an die Eigenschaften des Signals angepaßt werden. Gleichzeitig kann jedoch eine konstante Bitrate erreicht werden. Diese Technik wird "Bitsparkasse" genannt und vergrößert das theoretische Delay in der Übertragungskette. Ein solches Bitstromformat wird beispielsweise bei MPEG Layer 3 (MP3) eingesetzt. Die Technik der Bitsparkasse ist ebenfalls in dem Standard MPEG Layer 3 beschrieben.

Allgemein gesagt stellt die Bitsparkasse einen Buffer von Bits dar, die eingesetzt werden können, um zum Codieren eines Blocks von zeitlichen Abtastwerten mehr Bits zur Verfügung zu stellen, als eigentlich durch die konstante Ausgangsdatenrate erlaubt sind. Die Technik der Bitsparkasse trägt der Tatsache Rechnung, daß manche Blöcke von Audioabtastwerten mit weniger Bits als durch die konstante Übertragungsrate vorgegeben codiert werden können, so daß sich durch diese Blöcke die Bitsparkasse füllt, während wieder andere Blöcke von Audioabtastwerten psychoakustische Eigenschaften haben, die keine so große Kompression erlauben, so daß für diese Blöcke zum störungsarmen bzw. störungsfreien Codieren die zur Verfügung stehenden Bits eigentlich nicht ausreichen würden. Die benötigten überzähligen Bits werden aus der Bitsparkasse genommen, so daß sich die Bitsparkasse bei solchen Blöcken leert.

Ein solches Audiosignal könnte jedoch auch, wie es in Fig. 6 gezeigt ist, durch ein Format mit variabler Framelänge übertragen werden. Bei dem Bitstromformat "Variable Framelänge", wie es in Fig. 6 dargestellt ist, wird die feste Reihenfolge der Bitstromelemente Header, Seiteninformationen und Hauptdaten wie bei der "Festen Framelänge" eingehalten. Da die Länge der Hauptdaten nicht konstant ist, kann auch hier die Bitsparkassentechnik eingesetzt werden, es werden jedoch keine Backpointer wie in Fig. 5 benötigt. Ein Beispiel für ein Bitstromformat, wie es in Fig. 6 dargestellt ist, ist das Transportformat ADTS (Audio Data Transport Stream), wie es im Standard MPEG 2 AAC definiert ist.

Es sei darauf hingewiesen, daß die vorher genannten Codierer alle keine skalierbaren Codierer sind, sondern lediglich einen einzigen Audiocodierer umfassen.

In MPEG 4 ist die Kombination verschiedener Codierer/Decodierer zu einem skalierbaren Codierer/Decodierer vorgesehen. So ist es möglich und sinnvoll, einen Celp-Sprachcodierer als ersten Codierer mit einem AAC-Codierer für die weitere bzw. die weiteren Skalierungsschichten zu kombinieren und in einem Bitstrom zu verpacken. Der Sinn dieser Kombination besteht darin, daß die Möglichkeit offen steht, entweder alle Skalierungsschichten oder Layer zu decodieren und damit eine bestmögliche Audioqualität zu erreichen, oder auch Teile davon, unter Umständen auch nur die erste Skalierungsschicht mit der entsprechenden eingeschränkten Audioqualität. Gründe für die alleinige Decodierung der untersten Skalierungsschicht können sein, daß wegen zu kleiner Bandbreite des Übertragungskanals der Decodierer nur die erste Skalierungsschicht des Bitstroms erhalten hat. Deswegen werden bei der Übertragung die Anteile der ersten Skalierungsschicht im Bitstrom gegenüber der zweiten und den weiteren Skalierungsschichten bevorrechtigt, wodurch bei Kapazitätsengpässen im Übertragungsnetz die Übertragung der ersten Skalierungsschicht sichergestellt wird, während die zweite Skalierungsschicht eventuell ganz oder teilweise verloren geht.

Ein weiterer Grund kann darin liegen, daß ein Decodierer ein möglichst geringes Codec-Delay erreichen möchte und deswegen nur die erste Skalierungsschicht decodiert. Es sei darauf hingewiesen, daß das Codec-Delay eine Celp-Codecs im allgemeinen signifikant kleiner als das Delay des AAC-Codecs ist.

In MPEG 4 Version 2 ist das Transportformat LATM standardisiert, welches unter anderem auch skalierbare Datenströme übertragen kann.

Im nachfolgenden wird auf Fig. 2a Bezug genommen. Fig. 2a ist eine schematische Darstellung der Abtastwerte des Eingangssignals s(t). Das Eingangssignal kann in verschiedene aufeinanderfolgende Abschnitte 0, 1, 2, 3 eingeteilt werden, wobei jeder Abschnitt eine bestimmte feste Anzahl von zeitlichen Abtastwerten hat. Üblicherweise verarbeitet der AAC-Codierer 14 (Fig. 1) einen gesamten Abschnitt 0, 1, 2 oder 3, um für diesen Abschnitt ein codiertes Datensignal zu liefern. Der Celp-Codierer 12 (Fig. 1) verarbeitet jedoch üblicherweise eine geringere Menge an zeitlichen Abtastwerten pro Codierungsschritt. So ist in Fig. 2b beispielhaft gezeigt, daß der Celp-Codierer bzw. allgemein gesagt der erste Codierer oder Coder 1 eine Blocklänge hat, die ein Viertel der Blocklänge des zweiten Codierers beträgt. Es sei darauf hingewiesen, daß diese Aufteilung völlig willkürlich ist. Die Blocklänge des ersten Codierers könnte auch halb so groß sein, könnte jedoch auch ein Elftel der Blocklänge des zweiten Codierers betragen. Somit wird der erste Codierer aus dem Abschnitt des Eingangssignals vier Blöcke erzeugen (11, 12, 13, 14), aus denen der zweite Codierer einen Block von Daten liefert. In Fig. 2c ist ein übliches LATM-Bitstromformat gezeigt.

Ein Superframe kann verschiedene Verhältnisse von Anzahl von AAC-Frames zu Anzahl von CELP-Frames haben, wie es in MPEG 4 tabellarisch dargelegt ist. So kann ein Superframe z. B. einen AAC Block und 1 bis 12 CELP-Blöcke, 3 AAC-Blöcke und 8 CELP-Blöcke aber auch z. B. mehr AAC-Blöcke als CELP-Blöcke je nach Konfiguration aufweisen. Ein LATM-Frame, der einen LATM-Bestimmungsdatenblock hat, umfaßt einen Superframe oder auch mehrere Superframes.

Es wird beispielhaft die Erzeugung des durch den Header 1 eröffneten LATM-Frames beschrieben. Zunächst werden die Ausgangsdatenblöcke 11, 12, 13, 14 des Celp-Codierers 12 (Fig. 1) erzeugt und zwischengespeichert. Parallel dazu wird der Ausgangsdatenblock des AAC-Codierers, der in Fig. 2c mit "1" bezeichnet ist, erzeugt. Dann, wenn der Ausgangsdatenblock des AAC-Codierers erzeugt ist, wird erst der Bestimmungsdatenblock (Header 1) geschrieben. Je nach Konvention kann dann unmittelbar hinter den Header 1 der als erstes erzeugte Ausgangsdatenblock des ersten Codierers, der in Fig. 2c mit 11 bezeichnet ist, geschrieben, d. h. übertragen, werden. Es wird üblicherweise (in Anbetracht geringer erforderlicher Signalisierungsinformationen) zum weiteren Schreiben bzw. Übertragen des Bitstroms ein äquidistanter Abstand der Ausgangsdatenblöcke des ersten Codierers gewählt, wie es in Fig. 2c dargestellt ist. Dies bedeutet, daß nach dem Schreiben bzw. Übertragen des Blocks 11 der zweite Ausgangsdatenblock 12 des ersten Codierers, dann der dritte Ausgangsdatenblock 13 des ersten Codierers und dann der vierte Ausgangsdatenblock 14 des ersten Codierers in äquidistanten Abständen geschrieben bzw. übertragen werden. Der Ausgangsdatenblock 1 des zweiten Codierers wird während der Übertragung in die verbleibenden Lücken eingefüllt. Dann ist ein LATM-Frame fertig geschrieben, d. h. fertig übertragen.

Nachteilig an den in den Fig. 4 bis 6 dargestellten Bitstromformaten ist die Tatsache, daß dieselben lediglich für einfache Codierer bekannt sind, jedoch nicht für skalierbare Codierer und insbesondere nicht für skalierbare Codierer mit Bitsparkassenfunktion.

Wie es bekannt ist, wird die Bitsparkasse dazu verwendet, daß die variable Ausgangsdatenrate, die ein psychoakustischer Codierer inhärent erzeugt, an eine konstante Ausgangsdatenrate angepaßt werden kann. Mit anderen Worten ausgedrückt hängt die Anzahl von Bits, die ein Audiocodierer benötigt, von den Signaleigenschaften ab. Ist das Signal derart beschaffen, daß relativ grob quantisiert werden kann, so wird eine relativ geringe Menge an Bits zur Codierung dieses Signals benötigt. Ist das Signal jedoch derart beschaffen, daß sehr fein quantisiert werden muß, um keine hörbaren Störungen einzuführen, so wird eine größere Anzahl an Bits zum Codieren dieses Signals benötigt.

Um eine konstante Ausgangsdatenrate zu erreichen, wird eine mittlere Anzahl von Bits für einen Abschnitt eines zu codierenden Signals festgesetzt. Ist die tatsächlich benötigte Menge an Bits zum Codieren eines Abschnitts kleiner als die festgesetzte Anzahl an Bits, so können die nicht benötigten Bits in die Bitsparkasse gesteckt werden. Die Bitsparkasse füllt sich also. Ist dagegen ein Abschnitt eines zu codierenden Signals so beschaffen, daß eine größere als die festgesetzte Anzahl an Bits zum Codieren benötigt wird, um keine hörbaren Störungen in das Signal einzuführen, so können die zusätzlich benötigten Bits aus der Bitsparkasse entnommen werden. Die Bitsparkasse entleert sich dadurch. Damit kann sichergestellt werden, daß eine konstante Ausgangsdatenrate erhalten wird, und dennoch keine hörbaren Störungen in das Audiosignal eingeführt werden. Voraussetzung dafür ist, daß die Bitsparkasse ausreichend groß gewählt wird.

Im Standard MPEG AAC (13818-7:1997) wird die Bitsparkasse als "Bitreservoir" bezeichnet. Die maximale Größe der Bitsparkasse für Kanäle mit konstanter Datenrate kann berechnet werden, indem die mittlere Anzahl von Bits pro Block von der maximalen Decodierereingangspuffergröße subtrahiert wird. Deren Wert ist gemäß dem Standard MPEG AAC bei einer Übertragungsrate von 96 kBit/s für ein Stereosignal mit einer Abtastrate von 48 kHz auf einen Wert von 10.240 Bits fest voreingestellt. Der maximale Wert der Bitsparkasse, also die Größe der Bitsparkasse ist so groß dimensioniert, damit auch unter schlechten Umständen, also auch wenn das Signal viele Abschnitte enthält, die nicht mit der festgesetzten Anzahl von Bits codiert werden können, keine hörbare Störungen in das Audiosignal eingeführt werden müssen, um die konstante Ausgangsdatenrate einzuhalten. Dies ist nur möglich, wenn die Bitsparkasse ausreichend groß dimensioniert ist, so daß sie zu keinem Zeitpunkt leer wird.

Auf der Decodiererseite hat dies folgende Konsequenz. Nachdem der Decodierer damit rechnen muß, daß sowohl der Fall einer vollen Bitsparkasse als auch der Fall einer leeren Bitsparkasse im Laufe des Decodierens eines Audiosignals auftreten kann, muß der Decodierer, bevor er überhaupt mit dem Decodieren beginnt, eine Anzahl von Bits zwischenspeichern, die der Größe der Bitsparkasse entspricht. Damit wird sichergestellt, daß beim Decodieren des Audiosignals dem Decodierer die Bits nicht ausgehen. Würde nämlich der Decodierer ein mit Bitsparkassenfunktion codiertes Signal unmittelbar sofort decodieren, wenn er es empfangen hat, so würden bereits die Bits zur Ausgabe ausgehen, wenn der erste zu decodierende Block zufälligerweise eine geringere Anzahl als die festgesetzte Anzahl zum Codieren benötigt hatte, also wenn durch den ersten Block die Bitsparkasse angefüllt worden ist. In anderen Worten ausgedrückt führt die Bitsparkassenfunktion unweigerlich zu einer Verzögerung (Delay) im Decodierer, wobei dieses Delay mit der Größe der Bitsparkasse korrespondiert.

Für das vorherige Beispiel beträgt die Größe der Bitsparkasse 10.240 Bits. Dies führt zu einer inhärenten Anfangsverzögerung aufgrund der Bitsparkasse von etwa 0,1 s. Die Verzögerung wird um so größer, je größer die maximale Größe der Bitsparkasse gewählt wird, und je kleiner die Übertragungsrate gewählt wird.

Wenn an Echtzeitübertragungen beispielsweise eines Telefongesprächs gedacht wird, bei dem ständig ein Wechsel der Sprecher stattfindet, so tritt bereits aufgrund der Bitsparkassenfunktion bei jedem Wechsel des Sprechers eine Verzögerung in der genannten Größe auf. Eine solche Verzögerung ist für beide Kommunikationsteilnehmer außerordentlich störend und führt typischerweise dazu, daß ein Sprecher, da er nicht unmittelbar eine Reaktion des anderen Sprechers hört, daß der eine Sprecher noch einmal nachfragt, was zu einer weiteren Verwirrung beiträgt. Damit bleibt festzustellen, daß ein solchermaßen ausgestaltetes Produkt für Echtzeitanwendungen nicht geeignet ist bzw. am Markt keine Durchsetzungschance hätte.

Die Aufgabe der vorliegenden Erfindung besteht darin, einen Codierer mit Bitsparkassenfunktion zu schaffen, durch den eine geringere Übertragungsverzögerung erreichbar ist.

Diese Aufgabe wird durch einen Codierer nach Patentanspruch 5 oder durch einen skalierbaren Codierer nach Patentanspruch 6 gelöst.

Eine weitere Aufgabe der vorliegenden Erfindung besteht darin, ein Verfahren und eine Vorrichtung zum Erzeugen eines skalierbaren Datenstroms zu schaffen, in dem eine Bitsparkassenfunktion signalisiert werden kann.

Diese Aufgabe wird durch ein Verfahren nach Patentanspruch 1 oder durch eine Vorrichtung nach Patentanspruch 7 gelöst.

Eine weitere Aufgabe der vorliegenden Erfindung besteht darin, ein Verfahren und eine Vorrichtung zum Decodieren eines skalierbaren Datenstroms zu schaffen, in dem eine Bitsparkassenfunktion signalisiert ist.

Diese Aufgabe wird durch ein Verfahren nach Patentanspruch 8 oder 10 oder durch eine Vorrichtung nach Patentanspruch 9 oder 11 gelöst.

Der vorliegenden Erfindung liegt die Erkenntnis zugrunde, daß von dem bisherigen Konzept der fest eingestellten Bitsparkassengröße weggegangen werden muß, um eine verzögerungsärmere Decodierung zu erreichen. Erfindungsgemäß wird dies erreicht, indem die maximale Größe der Bitsparkasse eines Codierers einstellbar gemacht wird, wobei je nach Anwendungsfall und je nach beabsichtigter Decodiererfunktion eine bestimmte Einstellung der Bitsparkasse erreicht wird. Für den Fall einer lediglich unidirektionalen Datenübertragung kann, um höchste Audioqualitätsansprüche zu erfüllen, eine große Bitsparkasse gewählt werden, während für den Fall einer bidirektionalen Kommunikation, in der ein häufiger Wechsel von Sender und Empfänger bzw. ein häufiger Wechsel der Sprecher stattfindet, eine kleinere Bitsparkassengröße einzustellen ist. Damit der Decodierer von einer kleineren Bitsparkassengrößeneinstellung profitieren kann, muß die Bitsparkassengröße irgendwie dem Decodierer übermittelt werden. Dies kann einerseits durch Übertragung zusätzlicher Informationen in dem Datenstrom erreicht werden, kann jedoch auch, wie es insbesondere anhand des skalierbaren Falls dargestellt wird, implizit ohne Übertragung zusätzlicher Seiteninformationen bzw. Signalisierungsinformationen erfolgen.

Ein Vorteil der vorliegenden Erfindung besteht darin, daß nunmehr über die Einstellung der maximalen Größe der Bitsparkasse unmittelbar Einfluß auf die Decodiererverzögerung genommen werden kann. Wird die maximale Größe der Bitsparkasse kleiner gewählt, so kann der Decodierer auch eine kleinere Verzögerung einfügen, bevor er mit dem Decodieren beginnt, ohne in die Gefahr zu kommen, daß ihm während der Decodierung Ausgabedaten ausgehen, was in jedem Fall zu vermeiden ist. Der "Preis", der dafür zu zahlen ist, besteht darin, daß der eine oder andere Abschnitt des Audiosignals nicht mit 100%iger Audioqualität codiert worden ist, da die Bitsparkasse leer war und keine überzähligen Bits mehr zur Verfügung standen. Üblicherweise reagiert ein Audiocodierer in einem solchen Fall damit, daß er bei der Quantisierung die psychoakustische Maskierungsschwelle verletzt, und, um mit der zur Verfügung stehenden Anzahl von Bits auszukommen, eine gröbere Quantisierung als eigentlich notwendig wählt. Dafür wird jedoch der wesentliche Vorteil der geringeren Verzögerung des Decodierers gewährleistet. Die Reduzierung der Größe der Bitsparkasse, um auch eine kleinere decodiererseitige Verzögerung zu erreichen, wird somit mit einer geringeren Audioqualität erreicht, wobei diese geringere Audioqualität jedoch nur ab und an im Audiosignal auftritt, und, wenn das Audiosignal einfach zu codieren ist, vielleicht sogar überhaupt nicht auftritt. Damit wird die im Stand der Technik vorhandene Unflexibilität hinsichtlich der Bitsparkasse, die für viele Anwendungen überdimensioniert sein dürfte, um alle möglichen Fälle mit hoher Audioqualität zu codieren, überwunden, so daß ein Einsatz von Codierern für eine bidirektionale Kommunikation mit häufig wechselnden Sprechern möglich wird, an den in Anbetracht der großen fest eingestellten Bitsparkasse bisher nicht zu denken war.

Die erfindungsgemäße Variabilität der Bitsparkasse und die damit einhergehende Variabilität der decodiererseitigen Verzögerung ist insbesondere im Falle eines skalierbaren Audiocodierers von Vorteil, da nunmehr auch dort eine verzögerungsärmere Decodierung nicht nur der ersten untersten Skalierungsschicht erreicht werden kann, sondern auch eine verzögerungsärmere Decodierung höherer Skalierungsschichten, welche beispielsweise durch einen AAC-Codierer erzeugt werden. Insbesondere im skalierbaren Fall wird durch die variable Einstellung der Bitsparkassengröße lediglich eine Skalierungsschicht beeinflußt, während die andere bzw. die anderen Skalierungsschichten unbeeinflußt bleiben. Damit kann gezielt auf einzelne Skalierungsschichten eingewirkt werden, während keine Veränderungen in den anderen Skalierungsschichten herbeigeführt werden.

Wie es bereits ausgeführt worden ist, besteht die Notwendigkeit, die frei wählbare bzw. frei gewählte Bitsparkassengröße dem Decodierer mitzuteilen. Dies war im Stand der Technik nicht erforderlich, da immer eine fest eingestellte Bitsparkassengröße vereinbart war, so daß ein Decodierer in Kenntnis dieser fest vereinbarten Bitsparkassengröße die derselben entsprechende Verzögerung beispielsweise durch Dimensionierung seines Eingangspuffers ("Input Puffer") eingeführt hat.

Insbesondere für skalierbare Codierer und skalierbare Datenströme kann eine einstellbare Bitsparkassengröße ohne zusätzliche Seiteninformationen einfach durch die Positionierung eines Bestimmungsdatenblocks im skalierbaren Datenstrom erreicht werden. Erfindungsgemäß wird der Bestimmungsdatenblock so im Bitstrom positioniert, daß der Decodierer, wenn er den Bestimmungsdatenblock empfängt, so viele Bits für den entsprechenden Layer empfangen muß, wie es durch die mittlere Blocklänge vorgegeben ist.

Nach Empfang eines Frames kann der Decodierer ohne Berechnung oder Einfügung eines Delays mit dem Decodieren beginnen. Dies wird dadurch erreicht, daß bereits im skalierbaren Datenstrom der Bestimmungsdatenblock bezüglich der Nutzdaten der ersten und zweiten Skalierungsschicht verzögert geschrieben wird, und zwar vorzugsweise um eine Zeitdauer verzögert, die der Einstellung der Bitsparkassengröße entspricht. Damit wird erreicht, daß der Codierer je nach Anforderung eine beliebige Bitsparkassengröße wählen kann und die gewählte Bitsparkassengröße einfach dadurch gewissermaßen implizit dem Decodierer signalisiert, daß er den Bestimmungsdatenblock im Bitstrom bezüglich der Nutzdaten verzögert einträgt.

Anders ausgedrückt führt dies dazu, daß der Bestimmungsdatenblock nicht mehr, wie im Stand der Technik, zum erst-möglichen Zeitpunkt, also delay-optimiert geschrieben wird, sondern zum letztmöglichen Zeitpunkt, ohne den AAC-Block zu verzögern. Der aktuelle Stand der Bitsparkasse kann dann durch einen sogenannten Backpointer signalisiert werden, wo die Daten eines vorausgehenden Abschnitts aufhören, und wo die Daten des aktuellen Abschnitts beginnen.

Dies gilt sowohl für den skalierbaren Fall, bei dem nur Ausgangsdaten eines einzigen Codierers im Bitstrom stehen, als auch für den skalierbaren Fall, in dem Daten von zumindest zwei unterschiedlichen Codierern im skalierbaren Bitstrom stehen. Falls ein Superframe, also ein Abschnitt im Bitstrom, der eine erste Anzahl von Ausgangsdatenblöcken eines ersten Codierers und eine zweite Anzahl von Ausgangsdatenblöcken eines zweiten Codierers, die sich auf die gleiche Anzahl von Abtastwerten eines Eingangssignals beziehen, eine Mehrzahl von Blöcken eines Codierers aufweist, so kann die Anzahl von Blöcken des einen Codierers, die einem Bestimmungsdatenblock zugeordnet sind, einfach dadurch signalisiert werden, daß Offsetinformationen mit dem Bitstrom übertragen werden. Die Offset-Informationen kann der Decodierer ebenfalls als Backpointer interpretieren, um zu wissen, welche Daten des Bitstroms nunmehr zu einem Bestimmungsdatenblock gehören, und damit einem Zeitabschnitt des Eingangssignals gegebenenfalls unter Berücksichtigung der Variable Core Coder Delay entsprechen.

Ein wesentlicher Vorteil dieser Anordnung ist, daß der Decodierer, wenn er einen erfindungsgemäßen Datenstrom empfängt, kein Delay berechnen und einfügen muß, sondern daß das Delay bereits codierseitig allein durch die Positionierung des Bestimmungsdatenblocks berücksichtigt worden ist. Der Decodierer kann daher einen Frame sofort nach Empfang ausgeben. Dies eröffnet auch die Möglichkeit, auf einfache Art und Weise, nämlich ohne zusätzliche Bits, eine eingestellte maximale Bitsparkassengröße zu signalisieren. Da die Signalisierung einfach und ohne Aufwand durchgeführt werden kann, nämlich durch die Position des Bestimmungsdatenblocks, ist es auch ohne weiteres und insbesondere ohne Zugriff auf den Decodierer möglich, die Bitsparkassengröße zu variieren, um die Übertragungsverzögerung je nach Bedarf einstellen zu können.

Bevorzugte Ausführungsbeispiele der vorliegenden Erfindung werden nachfolgend bezugnehmend auf die beiliegenden Zeichnungen detailliert erläutert. Es zeigen:
- Fig. 1a: einen skalierbaren Codierer gemäß MPEG 4, der die vorliegende Erfindung aufweist;
- Fig. 1b: einen Decodierer gemäß der vorliegenden Erfindung;
- Fig. 2a: eine schematische Darstellung eines Eingangssignals, das in aufeinanderfolgende Zeitabschnitte eingeteilt ist;
- Fig. 2b: eine schematische Darstellung eines Eingangssignals, das in aufeinanderfolgende Zeitabschnitte eingeteilt ist, wobei das Verhältnis der Blocklänge des ersten Codierers zu der Blocklänge des zweiten Codierers dargestellt ist;
- Fig. 2c: eine schematische Darstellung eines skalierbaren Datenstroms mit hoher Verzögerung bei der Decodierung der ersten Skalierungsschicht;
- Fig. 2d: eine schematische Darstellung eines skalierbaren Datenstroms mit niedriger Verzögerung bei der Decodierung der ersten Skalierungsschicht;
- Fig. 2e: zeigt eine schematische Darstellung eines erfindungsgemäßen skalierbaren Datenstroms, bei dem der Bestimmungsdatenblock gegenüber den Nutzdaten verzögert ist;
- Fig. 3: eine detaillierte Darstellung des erfindungsgemäßen skalierbaren Datenstromes am Beispiel eines Celp-Codierers als erster Codierer und eines AAC-Codierers als zweiter Codierer mit Bitsparkassenfunktion.
- Fig. 4: ein Beispiel für ein Bitstromformat mit fester Framelänge;
- Fig. 5: ein Beispiel für ein Bitstromformat mit fester Framelänge und Back-Pointer; und
- Fig. 6: ein Beispiel eines Bitstromformats mit variabler Framelänge.

Im nachfolgenden wird auf Fig. 2d im Vergleich zu Fig. 2c eingegangen, um zu Vergleichszwecken einen Bitstrom mit geringer Verzögerung der ersten Skalierungsschicht zu erläutern. Genauso wie in Fig. 2c enthält der skalierbare Datenstrom aufeinanderfolgende Bestimmungsdatenblöcke, die als Header 1 und Header 2 bezeichnet sind. Beim bevorzugten Ausführungsbeispiel der vorliegenden Erfindung, das gemäß dem MPEG 4-Standard ausgeführt ist, sind die Bestimmungsdatenblöcke LATM-Header. Genauso wie im Stand der Technik findet sich in Übertragungsrichtung von einem Encoder zu einem Decodierer, die in Fig. 2d mit einem Pfeil 202 dargestellt ist, hinter dem LATM-Header 200 die von links oben nach rechts unten schraffierten Teile des Ausgangsdatenblocks des AAC-Codierers, die in verbleibende Lücken zwischen Ausgangsdatenblöcken des ersten Codierers eingetragen sind.

Im Unterschied zum Stand der Technik finden sich nun jedoch in dem durch den LATM-Header 200 begonnenen Frame nicht mehr nur Ausgangsdatenblöcke des ersten Codierers, die in diesen Frame gehören, wie z.B. die Ausgangsdatenblöcke 13 und 14, sondern auch die Ausgangsdatenblöcke 21 und 22 des nachfolgenden Abschnitts von Eingangsdaten. Anders ausgedrückt sind bei dem in Fig. 2d gezeigten Beispiel die beiden Ausgangsdatenblöcke des ersten Codierers, die mit 11 und 12 bezeichnet sind, in Übertragungsrichtung (Pfeil 202) vor dem LATM-Header 200 im Bitstrom vorhanden. Bei dem in Fig. 2d gezeigten Beispiel deuten die Offset-Informationen 204 auf einen Offset der Ausgangsdatenblöcke des ersten Codierers von zwei Ausgangsdatenblöcken hin. Wenn Fig. 2d mit Fig. 2c verglichen wird, so ist zu erkennen, daß der Decodierer bereits die unterste Skalierungsschicht genau um eine diesem Offset entsprechende Zeit früher decodieren kann als im Fall von Fig. 2c, wenn der Decodierer lediglich an der ersten Skalierungsschicht interessiert ist. Die Offset-Informationen, die z. B. in Form eines "Core Frame Offset" signalisiert werden können, dienen dazu, die Position des ersten Ausgangsdatenblocks 11 im Bitstrom zu bestimmen.

Für den Fall von Core Frame Offset = Null ergibt sich der in Fig. 2c bezeichnete Bitstrom. Ist jedoch Core Frame Offset > Null, so wird der entsprechende Ausgangsdatenblock des ersten Codierers 11 um die Anzahl Core Frame Offset an Ausgangsdatenblöcken des ersten Codierers früher übertragen. Anders ausgedrückt ergibt sich das Delay zwischen dem ersten Ausgangsdatenblock des ersten Codierers nach dem LATM-Header und dem ersten AAC-Frame aus Core Coder Delay (Fig. 1) + Core Frame Offset x Core-Blocklänge (Blocklänge des Coders 1 in Fig. 2b). Wie aus dem Vergleich von Fig. 2c und 2d deutlich wird, werden für Core Frame Offset = Null (Fig. 2c) nach dem LATM-Header 200 die Ausgangsdatenblöcke 11 und 12 des ersten Codierers übertragen. Durch die Übertragung von Core Frame Offset = 2 können die Ausgangsdatenblöcke 13 und 14 nach dem LATM-Header 200 folgen, wodurch die Verzögerung bei reiner Celp-Decodierung, also Decodierung der ersten Skalierungsschicht, um zwei Celp-Blocklängen verringert wird. Optimal wäre im Beispiel ein Offset von drei Blöcken. Ein Offset von einem oder zwei Blöcken bringt jedoch ebenfalls bereits einen Delayvorteil.

Durch diesen Bitstromaufbau ist es möglich, daß der Celp-Codierer den erzeugten Celp-Block unmittelbar nach dem Codieren übertragen kann. In diesem Fall wird dem Celp-Codierer kein zusätzliches Delay durch den Bitstrommultiplexer (20) zugefügt. Somit wird für diesen Fall zu dem Celp-Delay kein zusätzliches Delay durch die skalierbare Kombination hinzugefügt, so daß das Delay minimal wird.

Es wird darauf hingewiesen, daß der in Fig. 2d gezeigte Fall lediglich beispielhaft ist. So sind verschiedene verhältnisse der Blocklänge des ersten Codierers zu der Blocklänge des zweiten Codierers möglich, die z. B. von 1:2 bis zu 1:12 variieren können oder aber auch andere Verhältnisse einnehmen können.

Dies heißt im Extremfall (1:12 für MPEG 4 AAC/CELP), daß für denselben Zeitabschnitt des Eingangssignals, für den der AAC-Codierer einen Ausgangsdatenblock erzeugt, der Celp-Codierer zwölf Ausgangsdatenblöcke erzeugt. Der Verzögerungs-Vorteil durch den Datenstrom, der in Fig. 2d gezeigt ist, gegenüber dem Datenstrom, der in Fig. 2c gezeigt ist, kann in diesem Fall durchaus in Größenordnungen von einer viertel bis zu einer halben Sekunde kommen. Dieser Vorteil wird sich um so mehr erhöhen, je größer das Verhältnis zwischen Blocklänge des zweiten Codierers und Blocklänge des ersten Codierers wird, wobei im Falle des AAC-Codierers als zweiter Codierer eine möglichst große Blocklänge aufgrund des dann günstigeren Verhältnisses zwischen Nutzinformationen zu Seiteninformationen angestrebt wird, wenn es das zu codierende Signal zuläßt.

In Fig. 2c ist ein skalierbarer Datenstrom nach dem LATM-Format dargestellt, bei dem die Datenblöcke des ersten Codierers zwischengespeichert werden müssen, also verzögert werden müssen. Dies rührt, wie es ausgeführt worden ist, bei dem Format von Fig. 2c daher, daß der Header erst dann geschrieben werden kann, wenn die Ausgangsdaten des zweiten Codierers vorliegen, da der Header Informationen über die Länge bzw. die Anzahl der Bits im Ausgangsdatenblock des zweiten Codierers umfaßt.

So ist in Fig. 2d zu Illustrationszwecken bereits eine Verbesserung dahingehend gezeigt, daß die Ausgangsdatenblöcke des ersten Codierers bereits früher in den Bitstrom geschrieben werden, um die Verzögerung zu verringern, wenn ein Decodierer lediglich die unterste Skalierungsschicht decodieren möchte. Nichtsdestoweniger steht jedoch der Bestimmungsdatenblock immer noch vor dem Ausgangsdatenblock des .zweiten Codierers, der in Fig. 2d mit, "1" bezeichnet ist.

In Fig. 2e ist nunmehr, im Vergleich zu Fig. 2c der erfindungsgemäße skalierbare Datenstrom dargestellt, bei dem der Bestimmungsdatenblock (Header 1 200) nicht mehr unmittelbar dann geschrieben wird, wenn er verfügbar ist, also vor dem Ausgangsdatenblock des ersten Codierers, der mit einer "11" bezeichnet ist, sondern bei dem der Bestimmungsdatenblock 200 um eine Zeitspanne gegenüber dem Fall von Fig. 2c verzögert in den Datenstrom geschrieben wird. Diese Zeitspanne ist bei einem bevorzugten Ausführungsbeispiel der vorliegenden Erfindung gleich der maximalen Größe der Bitsparkasse (Max Bufferfullness 250). Damit beginnt der Ausgangsdatenblock des zweiten Codierers für den aktuellen Abschnitt des Eingangssignals, der durch den Bestimmungsdatenblock 200 bezeichnet wird, um eine Anzahl von Bits, die gleich Bufferfullness 260 ist, in Übertragungsrichtung von einem Codierer zu einem Decodierer vor dem Bestimmungsdatenblock, während, wenn Fig. 2c betrachtet wird, die AAC-Daten hinter dem Bestimmungsdatenblock begonnen haben.

Vom Decodierer aus betrachtet ist der Zeiger 260 somit ein Backpointer.

Für den Fall, daß der erste Codierer für eine Anzahl von Abtastwerten eine größere Anzahl von Blöcken liefert als der zweite Codierer, wobei bei dem in Fig. 2e gezeichneten Beispiel das Verhältnis vier Blöcke von Ausgangsdaten des ersten Codierers zu einem Block von Ausgangsdaten des zweiten Codierers für dieselbe Anzahl von Abtastwerten lediglich beispielhaft ist, wird ausgehend von dem Bestimmungsdatenblock nunmehr ebenfalls wie im Fall von Fig. 2d ein Core Frame Offset signalisiert, damit ein Decodierer weiß, welche Blöcke von Ausgangsdaten des ersten Codierers zu beispielsweise einem Block von Ausgangsdaten des zweiten Codierers gehören bzw. über Core Coder Delay aufeinander bezogen sind.

Wenn nunmehr Fig. 2d mit Fig. 2e verglichen wird, so ist zu sehen, daß auch in Fig. 2d ein Offset 204 vorhanden ist. Der Offset 204 von Fig. 2d, der in Fig. 2d einen Wert von 2 hat, würde sich, bezogen auf den Fall von Fig. 2e auf einen Wert von 5 erhöhen, da sich der Bestimmungsdatenblock 200 in Fig. 2e im Vergleich von Fig. 2d um 3 Ausgangsdatenblöcke des ersten Codierers nach hinten verschoben hat.

Im nachfolgenden wird noch einmal auf Fig. 1a Bezug genommen. Zusätzlich zu dem bereits in der Beschreibungseinleitung beschriebenen skalierbaren Codierer enthält der erfindungsgemäße skalierbare Codierer, der in Fig. 1a dargestellt ist, einen Block Bitsparkassensteuerung 50 sowie eine Steuerleitung 52 vom AAC-Codierer 14 zum Bitstrommultiplexer 20, über die die maximale Größe der Bitsparkasse, die durch die Bitsparkassensteuerung 50 eingestellt worden ist, dem Bitstrommultiplexer mitgeteilt werden kann, damit derselbe die in Fig. 2e erforderliche Bitstromformatierung durchführen kann.

In Fig. 1b findet sich ein schematisches Blockschaltbild eines skalierbaren Decodierers, der zu dem skalierbaren Codierer in Fig. 1a komplementär ist. Der skalierbare Bitstrom, der dem Decodierer über eine Leitung 60 zugeführt wird, wird in einen Eingangspuffer/Bitstrom-Demultiplexer 62 des Decodierers eingespeist. Hier wird der Bitstrom aufgeteilt, um die für einen CELP-Decodierer 64 und einen AAC-Decodierer 66 benötigten Blöcke zu extrahieren. Der erfindungsgemäße Decodierer umfaßt ferner eine AAC-Verzögerungsstufe 68, die dafür da ist, um eine der Bitsparkassengröße entsprechende Verzögerung einzuführen, damit dem AAC-Decodierer 66 niemals Daten zur Ausgabe ausgehen. Erfindungsgemäß ist diese AAC-Verzögerungsstufe nunmehr variabel ausgestaltet, wobei die Verzögerung abhängig von Bitsparkasseninformationen gesteuert werden, welche vom Bitstrom-Demultiplexer 62 aus dem Bitstrom extrahiert werden und über eine Bitsparkassen-Informationen-Leitung 70 der AAC-Verzögerungsstufe 68 zugeführt werden. Je nach Bitsparkassenstand wird nunmehr die Verzögerung der AAC-Verzögerungsstufe 68 eingestellt. Wird durch die Bitsparkassensteuerungseinrichtung 50 von Fig. 1a eine kleine Bitsparkasse eingestellt, so kann auch die AAG-Verzögerungsstufe 68 auf eine kleinere Verzögerung eingestellt werden, so daß eine verzögerungsärmere Decodierung der zweiten Skalierungsschicht erreicht werden kann.

Der skalierbare Decodierer von Fig. 1b umfaßt ferner eine MDCT-Einrichtung 72, um die Zeitbereichsausgangssignale des CELP-Decodierers 64 in den Frequenzbereich zu transformieren, und ein derselben vorgeschaltete Upsampling-Stufe. Das Spektrum wird durch eine Verzögerungsstufe 74 verzögert, die zwischen den beiden Zweigen vorhandene Zeitunterschiede ausgleicht, so daß an einer Einrichtung 76, die mit Addierer/FSS⁻¹ bezeichnet ist, gleiche Verhältnisse vorliegen. Die Einrichtung 66 vollführt im wesentlichen die analoge Funktion wie der Subtrahierer 40 und die FSS 44 von Fig. la. Nach dem Block 76 werden die Spektralwerte durch eine Einrichtung 78 zum Durchführen einer Rücktransformation vom Frequenzbereich in den Zeitbereich transformiert, so daß an einem Ausgang 80 entweder lediglich die zweite Skalierungsschicht oder aber die erste und die zweite Skalierungsschicht im Zeitbereich vorliegen. An einem Ausgang 82 liegt dagegen lediglich die erste Skalierungsschicht im Zeitbereich vor, die vom CELP-Decodierer 64 erzeugt wird.

Im nachfolgenden wird auf Fig. 3 eingegangen, welche zu Fig. 2 ähnlich ist, jedoch die besondere Implementierung am Beispiel von MPEG 4 darstellt. In der ersten Zeile ist wieder ein aktueller Zeitabschnitt schraffiert gezeigt. In der zweiten Zeile ist die Fensterung, die beim AAC-Codierer verwendet wird, schematisch dargestellt. Wie es bekannt ist, wird ein Overlap-And-Add von 50 % verwendet, so daß ein Fenster üblicherweise die doppelte Länge von zeitlichen Abtastwerten hat wie der aktuelle Zeitabschnitt, der in der obersten Zeile von Fig. 3 schraffiert dargestellt ist. In Fig. 3 ist ferner die Verzögerung tdip eingezeichnet, die dem Block 26 von Fig. 1 entspricht und die im gewählten Beispiel eine Größe von 5/8 der Blocklänge hat. Typischerweise wird eine Blocklänge des aktuellen Zeitabschnitts von 960 Abtastwerten verwendet, so daß die verzögerung tdip von 5/8 der Blocklänge 600 Abtastwerte beträgt. Beispielsweise liefert der AAC-Codierer einen Bitstrom von 24 kBit/s, während der darunter schematisch dargestellte Celp-Codierer einen Bitstrom mit einer Rate von 8 kBit/s liefert. Die Gesamtbitrate beträgt dann 32 kBit/s.

Wie es aus Fig. 3 ersichtlich ist, entsprechen die Ausgangsdatenblöcke Null und Eins des Celp-Codierers dem aktuellen Zeitabschnitt für den ersten Codierer. Der Ausgangsdatenblock mit der Nummer 2 des Celp-Codierers entspricht bereits dem nächsten Zeitabschnitt. Dasselbe trifft für den Celp-Block mit der Nummer 3 zu. In Fig. 3 ist ferner die Verzögerung der Downsampling-Stufe 28 und des Celp-Codierers 12 durch einen Pfeil eingezeichnet, der mit dem Bezugszeichen 302 dargestellt ist. Daraus ergibt sich als die Verzögerung, die durch die Stufe 34 eingestellt werden muß, damit an der Subtrahierstelle 40 von Fig. 1 gleiche Verhältnisse vorliegen, die Verzögerung, die durch Core Coder Delay bezeichnet ist und mit einem Pfeil 304 in Fig. 3 veranschaulicht ist. Diese Verzögerung kann alternativ auch durch Block 26 erzeugt werden. So gilt beispielsweise:$\text{Core Coder Delay =} \text{= tdip - Celp Encoder Delay - Downsampling Delay =} \text{= 600 - 120 - 117 = 363 Abtastwerte.}$

Für den Fall ohne Bitsparkassenfunktion bzw. für den Fall, daß die Bitsparkasse (Bit Mux Outputbuffer) voll ist, was durch die Variable Bufferfullness = Max angezeigt ist, ergibt sich der in Fig. 2d gezeichnete Fall. Im Unterschied zu Fig. 2d, bei der vier Ausgangsdatenblöcke des ersten Codierers entsprechend einem Ausgangsdatenblock des zweiten Codierers erzeugt werden, wird bei Fig. 3 für einen Ausgangsdatenblock des zweiten Codierers, welcher in den beiden letzten Zeilen von Fig. 3 schwarz gezeichnet ist, zwei Ausgangsdatenblöcke des Celp-Codierers, die mit "0" und "1" bezeichnet sind, erzeugt. Erfindungsgemäß wird nun jedoch hinter einen ersten LATM-Header 306 nicht mehr der Ausgangsdatenblock des Celp-Codierers mit der Nummer "0" geschrieben, sondern der Ausgangsdatenblock des Celp-Codierers mit der Nummer "Eins", zumal der Ausgangsdatenblock mit der Nummer "Null" bereits zum Decodierer übertragen worden ist. In dem für die Celp-Datenblöcke vorgesehenen äquidistanten Rasterabstand folgt dann dem Celp-Block 1 der Celp-Block 2 für den nächsten Zeitabschnitt, wobei dann zur Fertigstellung eines Frames der Rest der Daten des Ausgangsdatenblocks des AAC-Codierers in den Datenstrom geschrieben wird, bis wieder ein nächster LATM-Header 308 für den nächsten zeitabschnitt folgt.

Die vorliegende Erfindung kann, wie es in der letzten Zeile von Fig. 3 dargestellt ist, einfach mit der Bitsparkassenfunktion kombiniert werden. Für den Fall, daß die Variable "Bufferfullness", die die Füllung der Bitsparkasse anzeigt, kleiner als der maximale Wert ist, bedeutet dies, daß der AAC-Frame für den unmittelbar vorhergehenden Zeitabschnitt mehr Bits als eigentlich zulässig benötigt hat. Dies bedeutet, daß hinter dem LATM-Header 306 die Celp-Frames wie vorher geschrieben werden, daß jedoch zunächst der zumindest eine Ausgangsdatenblock des AAC-Codierers aus einem oder mehreren vorhergehenden Zeitabschnitten in den Bitstrom geschrieben werden muß, bevor mit dem Schreiben des Ausgangsdatenblocks des AAC-Codierers für den aktuellen Zeitabschnitt begonnen werden kann. Aus dem Vergleich der beiden letzten Zeilen von Fig. 3, die mit "1" und "2" gekennzeichnet sind, ist zu sehen, daß die Bitsparkassenfunktion unmittelbar auch zu einer Verzögerung im Codierer für den AAC-Frame führt. So sind die Daten für den AAC-Frame des aktuellen Zeitabschnitts, die in Fig. 3 mit 310 bezeichnet sind, zwar genau zum gleichen Zeitpunkt wie im Fall "1" vorhanden, können jedoch erst dann in den Bitstrom geschrieben werden, nachdem die AAC-Daten 312 für den unmittelbar vorhergehenden Zeitabschnitt in den Bitstrom geschrieben worden sind. In Abhängigkeit von dem Bitsparkassenstand des AAC-Codierers verschiebt sich somit die Anfangsposition des AAC-Frames.

Der Bitsparkassenstand soll im LATM-Element StreamMuxConfig durch die Variable "Bufferfullness" übertragen werden. Die Variable Bufferfullness berechnet sich aus der Variablen Bitreservoir geteilt durch das 32fache der gerade vorhandenen Kanalanzahl der Audiokanäle.

Es sei darauf hingewiesen, daß es sich bei dem Zeiger, der in Fig. 3 mit dem Bezugszeichen 314 gekennzeichnet ist, und dessen Länge = max Bufferfullness - Bufferfullness ist, um einen vorwärtszeiger handelt, der gewissermaßen in die Zukunft zeigt, während es sich bei dem in Fig. 5 gezeichneten Zeiger um einen Rückwärtszeiger handelt, der gewissermaßen in die Vergangenheit zeigt. Dies liegt daran, daß gemäß vorliegendem Ausführungsbeispiel der LATM-Header immer dann in den Bitstrom geschrieben wird, nachdem der aktuelle Zeitabschnitt durch den AAC-Codierer verarbeitet worden ist, obgleich ggf. noch AAC-Daten aus vorherigen Zeitabschnitten in den Bitstrom zu schreiben sind.

Es sei ferner darauf hingewiesen, daß der Zeiger 314 absichtlich unterhalb des Celp-Blocks 2 unterbrochen gezeichnet ist, da er die Länge des Celp-Blocks 2 genauso wie die Länge des Celp-Blocks 1 nicht berücksichtigt, da diese Daten selbstverständlich nichts mit der Bitsparkasse des AAC-Codierers zu tun haben. Ferner werden keinerlei Header-Daten und Bits von gegebenenfalls vorhandenen weiteren Layern berücksichtigt.

Im Decodierer wird zunächst aus dem Bitstrom eine Extraktion der Celp-Frames vorgenommen, was ohne weiteres möglich ist, da dieselben beispielsweise äquidistant angeordnet sind und eine feste Länge haben.

Im LATM-Header können jedoch ohnehin Länge und Abstand aller CELP-Blöcke signalisiert werden, so daß in jedem Fall eine unmittelbare Decodierung möglich ist.

Damit werden die gewissermaßen durch den Celp-Block 2 getrennten Teile der Ausgangsdaten des AAC-Codierers des unmittelbar vorhergehenden Zeitabschnitts wieder aneinandergefügt, und der LATM-Header 306 rückt gewissermaßen an den Beginn des Zeigers 314, so daß der Decodierer unter Kenntnis der Länge des Zeigers 314 weiß, wann nunmehr die Daten des unmittelbar vorhergehenden Zeitabschnitts zu Ende sind, um dann, wenn diese Daten vollständig eingelesen sind, den unmittelbar vorhergehenden Zeitabschnitt zusammen mit den für denselben vorhandenen Celp-Datenblöcken mit voller Audioqualität decodieren zu können.

Im Gegensatz zu dem in Fig. 2c gezeigten Fall, bei dem einem LATM-Header sowohl die Ausgangsdatenblöcke des ersten Codierers als auch der Ausgangsdatenblock des zweiten Codierers folgt, kann nun einerseits durch die Variable Core Frame Offset eine Verschiebung von Ausgangsdatenblöcken des ersten Codierers nach vorne im Bitstrom erfolgen, während durch den Pfeil 314 (max Bufferfullness - Bufferfullness) eine Verschiebung des Ausgangsdatenblocks des zweiten Codierers nach hinten im skalierbaren Datenstrom erreicht werden kann, so daß die Bitsparkassenfunktion auch im skalierbaren Datenstrom auf einfache und sichere Art und Weise implementiert werden kann, während das Grundraster des Bitstroms durch die aufeinanderfolgende LATM-Bestimmungsdatenblöcke beibehalten wird, die immer dann geschrieben werden, wenn der AAC-Codierer einen Zeitabschnitt codiert hat, und die daher als Bezugspunkt dienen können, auch wenn, wie es in Fig. 3 in der letzten Zeile gezeigt ist, ein Großteil der Daten in dem durch einen LATM-Header bezeichneten Frame einerseits vom nächsten Zeitabschnitt stammen (hinsichtlich der Celp-Frames) oder aber von vorhergehenden Zeitabschnitten stammen (hinsichtlich des AAC-Frames), wobei die jeweiligen Verschiebungen jedoch durch die zwei im Bitstrom zusätzlich zu übertragenden Variablen einem Decodierer mitgeteilt werden.

Zu Illustrationszwecken beschreibt, wie es ausgeführt worden ist, die letzte Zeile von Fig. 3 den Fall, bei dem der LATM-Header 306 unmittelbar, nachdem er erzeugt worden ist, in den Bitstrom geschrieben wird, so daß dem LATM-Header 306 noch Ausgangsdaten des zweiten Codierers (312) des vorherigen Zeitabschnitts nachfolgen, wobei die Ausgangsdaten des zweiten Codierers für den aktuellen Zeitabschnitt, auf den sich der LATM-Header 306 bezieht, erst in einem Abstand in Übertragungsrichtung hinter dem LATM-Header folgen, wobei der Abstand durch die Differenz zwischen Max Bufferfullness und Bufferfullness gegeben ist, wie es in Fig. 3 dargestellt ist.

Im Gegensatz dazu wird gemäß der vorliegenden Erfindung, wie es anhand von Fig. 2e dargestellt worden ist, der LATM-Header 306 nicht mehr dann geschrieben, wenn er erzeugt worden ist, sondern um eine Zeitspanne verzögert geschrieben, die Max Bufferfullness entspricht. Der LATM-Header 306 würde daher erfindungsgemäß je nach Wert von Bufferfullness hinter einer Stelle 330 im Bitstrom stehen, und der Vorwärts-Zeiger 314 wird durch einen Rückwärtszeiger (260 in Fig. 2e) ersetzt.

Erfindungsgemäß wird ferner die in den Fig. 2c und 2d und auch in Fig. 3 gewählte Anordnung aufgegeben, bei der ein CELP-Block unmittelbar dem LATM-Header folgt.

Statt dessen wird bevorzugterweise folgende Prioritätsverteilung beim Schreiben von Daten in den skalierbaren Bitstrom bevorzugt, um sowohl eine verzögerungsarme Decodierung der ersten Skalierungsschicht als auch eine verzögerungsarme Decodierung der zweiten Skalierungsschicht zu erreichen.

Hohe Priorität genießen die Ausgangsdatenblöcke des ersten Codierers. Immer wenn ein Ausgangsdatenblock des ersten Codierers fertig geschrieben ist, wird dieser Ausgangsdatenblock in den Bitstrom geschrieben. Damit ergibt sich bei Verwendung eines CELP-Codierers automatisch das äquidistante Raster von Ausgangsdatenblöcken des ersten Codierers, die ferner eine gleiche Länge haben.

Wenn gerade keine Ausgangsdaten des ersten Codierers zum Schreiben vorhanden sind, werden Ausgangsdaten des AAC-Codierers für den vorausgehenden Zeitabschnitt des Eingangssignals in den Bitstrom geschrieben, bis keine entsprechenden Daten mehr vorhanden sind. Erst dann wird mit dem Schreiben der Ausgangsdaten des AAC-Codierers für den aktuellen Abschnitt begonnen. Das Schreiben dieser Ausgangsdaten in den Bitstrom wird, wie es in Fig. 2e ersichtlich ist, selbstverständlich immer dann unterbrochen, wenn wieder Ausgangsdaten des ersten Codierers zur Verfügung stehen.

Das Schreiben der Ausgangsdaten des AAC-Codierers für den aktuellen Zeitabschnitt wird ferner ebenfalls unterbrochen, wenn ein LATM-Header fertig ist und derselbe um Max Bufferfullness 250 (Fig. 2e) verzögert worden ist. Der skalierbare Bitstrom ist fertig, wenn in den Bitstrom entweder separat oder über den Bestimmungsdatenblock noch die entsprechenden Werte für Bufferfullness 260 und Offset 270 eingetragen sind.

Im nachfolgenden wird auf eine Decodierung eines solchermaßen erzeugten Bitstroms eingegangen. Wenn der Decodierer lediglich an der ersten Skalierungsschicht, also an den Ausgangsdatenblöcken des ersten Codierers (CELP-Codierer) interessiert ist, so wird er ohne Rücksicht auf LATM-Header oder AAC-Daten einfach einen CELP-Block nach dem anderen aus dem Bitstrom holen und decodieren. Da die CELP-Blöcke vorzugsweise unmittelbar nach ihrer Erzeugung in den Bitstrom geschrieben werden, ist eine verzögerungsarme Decodierung der CELP-Blöcke gewährleistet.

Wenn der Decodierer eine Decodierung sowohl der ersten als auch der zweiten Skalierungsschicht wünscht, also ein Audiosignal mit hoher Qualität erhalten möchte, so muß er die Zuordnung zwischen den CELP-Blöcken und dem/den AAC-Blöcken für einen Superframe, also für eine gewisse Anzahl von Abtastwerten, erreichen, wobei gegebenenfalls noch ein Core Coder Delay (34 von Fig. la) zu berücksichtigen ist, wenn der aktuelle zeitliche Abschnitt des Eingangssignals des AAC-Codierers bezüglich eines Superframes vom aktuellen zeitlichen Abschnitt des CELP-Codierers verschoben ist.

Dies geschieht dadurch, daß der Decodierer den Bitstrom zwischenspeichert, bis er auf einen LATM-Header, z. B. den Header 200 von Fig. 2e, stößt. Unter Kenntnis des Offsets 270 kann der Decodierer dann ermitteln, welche Ausgangsdatenblöcke des ersten Codierers zu dem LATM-Header 200 gehören. Unter Berücksichtigung der Variable Bufferfullness weiß der Decodierer ferner, wo in den im Decodierer-Eingangspuffer gespeicherten Daten der AAC-Frame des Zeitabschnitts beginnt, auf den sich der LATM-Header bezieht. Im Falle von Bufferfullness gleich Max ist bereits der gesamte interessierende AAC-Frame im Decodierer-Eingangspuffer enthalten. Im Fall von Bufferfullness gleich 0 beginnt der interessierende AAC-Frame unmittelbar hinter dem LATM-Header, so daß der Decodierer unter Verwendung der bereits im Eingangspuffer gespeicherten Daten oder aber unter Verwendung eines Teils der im Eingangspuffer gespeicherten Daten und unter Verwendung eines unmittelbar ankommenden Teils von Daten, die in Übertragungsrichtung hinter dem LATM-Header stehen, ohne Verzögerung beginnen kann, zu decodieren. Die Bitsparkassengröße wird somit allein implizit durch die Lage des Bestimmungsdatenblocks bezüglich der Nutzdaten im Bitstrom signalisiert, ohne daß irgendwelche Seiteninformationen erforderlich sind. In diesem Fall ist auch die Stufe mit variabler Verzögerung im Decodierer (Block 68 von Fig. 1b) und die Leitung 70 von Fig. 1b hinfällig.

## Patentansprüche

1. Verfahren zum Erzeugen eines skalierbaren Datenstroms aus zumindest einem Block von Ausgangsdaten eines ersten Codierers (12) und zumindest einem Block von Ausgangsdaten eines zweiten Codierers (14), wobei der zweite Codierer eine Bitsparkasse umfaßt, die durch eine maximale Größe und einen aktuellen Stand definiert ist, wobei der zumindest eine Block von Ausgangsdaten des ersten Codierers eine Anzahl von Abtastwerten des Eingangssignals in den ersten Codierer darstellt, wobei die Anzahl von Abtastwerten einen aktuellen Abschnitt des Eingangssignals für den ersten Codierer definiert, und wobei der zumindest eine Block von Ausgangsdaten des zweiten Codierers eine Anzahl von Abtastwerten des Eingangssignals in den zweiten Codierer darstellt, wobei die Anzahl von Abtastwerten einen aktuellen Abschnitt des Eirigangssignals für den zweiten Codierer darstellt, wobei die Anzahl von Abtastwerten für den ersten Codierer und die Anzahl von Abtastwerten für den zweiten Codierer gleich sind, und wobei die aktuellen Abschnitte für den ersten und den zweiten Codierer identisch sind oder um eine einstellbare Zeitdauer (34) zueinander verschoben sind, mit folgenden Merkmalen:
wenn ein Block (11) von Ausgangsdaten des ersten Codierers (12) vorliegt, Schreiben des zumindest einen Blocks von Ausgangsdaten des ersten Codierers in den skalierbaren Datenstrom;
falls Ausgangsdaten (0) des zweiten Codierers für einen vorhergehenden Abschnitt des Eingangssignals für den zweiten Codierer vorliegen, Schreiben der Ausgangsdaten des zweiten Codierers für den vorhergehenden Abschnitt des Eingangssignals für den zweiten Codierer in Übertragungsrichtung hinter einem Block (11) von Ausgangsdaten des ersten Codierers;
wenn Ausgangsdaten (1) des zweiten Codierers für den aktuellen Abschnitt des zweiten Codierers vorliegen, Schreiben der Ausgangsdaten des zweiten Codierers in Übertragungsrichtung hinter die Ausgangsdaten des zweiten Codierers für einen vorhergehenden Abschnitt des Eingangssignals für den zweiten Codierer in den Bitstrom;
Erzeugen eines Bestimmungsdatenblocks (200), wenn der Block von Ausgangsdaten des zweiten Codierers für den aktuellen Abschnitt des zweiten Codierers bereit ist, und Schreiben des Bestimmungsdatenblocks (200) um eine Zeitspanne (250) bezüglich der Erzeugung des Bestimmungsdatenblocks verzögert, wobei die Zeitspanne kleiner oder gleich einer Verzögerung ist, die der maximalen Größe der Bitsparkasse des zweiten Codierers (14) entspricht; und
Schreiben von Pufferinformationen (260) in den Bitstrom, die anzeigen, wo der Beginn der Ausgangsdaten des zweiten Codierers für den aktuellen Abschnitt des Eingangssignals für den zweiten Codierer bezüglich des Bestimmungsdatenblocks (200) ist.

2. Verfahren nach Anspruch 1,
bei dem die Zeitdauer (250) gleich einer Verzögerung ist, die der maximalen Größe der Bitsparkasse entspricht, und
bei dem die Pufferinformationen (260) dem aktuellen Stand der Bitsparkasse für den aktuellen Abschnitt des Eingangssignals für den zweiten Codierer entsprechen.

3. Verfahren nach Anspruch 1 oder Anspruch 2,
bei dem der Bestimmungsdatenblock (200) mit hoher Priorität geschrieben wird,
bei dem die Blöcke von Ausgangsdaten des ersten Codierers mit geringerer Priorität geschrieben werden, und
bei dem der zumindest eine Block (0) von Ausgangsdaten des zweiten Codierers für einen vorhergehenden Abschnitt des Eingangssignals mit höherer Priorität in den Bitstrom geschrieben wird, als der zumindest eine Block (1) von Ausgangsdaten des zweiten Codierers für den aktuellen Abschnitt.

4. Verfahren nach einem der vorhergehenden Ansprüche, bei dem der erste Codierer für eine Anzahl von Abtastwerten zumindest zwei Blöcke liefert, wobei das Verfahren ferner folgenden Schritt aufweist:
Schreiben von Offset-Informationen (270) in den Bitstrom, die anzeigen, wie viele Blöcke von Ausgangsdaten des ersten Codierers (12) in Übertragungsrichtung vor dem Bestimmungsdatenblock (200) zu dem aktuellen Abschnitt des ersten Codierers (12) gehören.

5. Codierer (14) mit einer Bitsparkasse, wobei die Bitsparkasse eine maximale Größe aufweist, mit folgenden Merkmalen:
einer Einrichtung (50) zum Einstellen der maximalen Größe der Bitsparkasse abhängig von einer für einen Audiodecodierer vorgesehenen Verzögerung; und
einer Einrichtung (52, 20) zum Übertragen der eingestellten maximalen Größe der Bitsparkasse in einem ausgangsseitigen Datenstrom.

6. Skalierbarer Codierer mit folgenden Merkmalen:
einem ersten Codierer (12) zum Erzeugen eines Blocks von Ausgangsdaten für den ersten Codierer;
einem zweiten Codierer (14) mit einer Bitsparkasse, wobei die Bitsparkasse eine maximale Größe aufweist, zum Erzeugen eines Blocks von Ausgangsdaten für den zweiten Codierer, wobei der zweite Codierer ferner eine Einrichtung (50) zum Einstellen der maximalen Größe der Bitsparkasse abhängig von einer für einen Audiodecodierer vorgesehenen Anfangsverzögerung aufweist;
einem Bitstrommultiplexer (20) zum Erzeugen eines skalierbaren Datenstroms, wobei der Bitstrommultiplexer (20) ausgebildet ist, um
den Block von Ausgangsdaten für den ersten Codierer (12) in einen skalierbaren Datenstrom zu schreiben,
den Block von Ausgangsdaten für den zweiten Codierer (14) in den skalierbaren Datenstrom zu schreiben;
einen Bestimmungsdatenblock (200) zu erzeugen, nachdem der Block von Ausgangsdaten des zweiten Codierers durch den zweiten Codierer ausgegeben ist,
den Bestimmungsdatenblock um eine Zeitdauer verzögert, wobei die Zeitdauer der maximalen Größe der Bitsparkasse entspricht, in den skalierbaren Datenstrom zu schreiben, und
um Pufferinformationen (260) in den Bitstrom zu schreiben, die anzeigen, wie weit der Beginn der Ausgangsdaten des zweiten Codierers in Übertragungsrichtung vor dem Bestimmungsdatenblock (200) liegt, wobei die Pufferinformationen einem aktuellen Stand der Bitsparkasse entsprechen.

7. Vorrichtung zum Erzeugen eines skalierbaren Datenstroms aus zumindest einem Block von Ausgangsdaten eines ersten Codierers (12) und zumindest einem Block von Ausgangsdaten eines zweiten Codierers (14), wobei der zweite Codierer eine Bitsparkasse umfaßt, die durch eine maximale Größe und einen aktuellen Stand definiert ist, wobei der zumindest eine Block von Ausgangsdaten des ersten Codierers eine Anzahl von Abtastwerten des Eingangssignals in den ersten Codierer darstellt, wobei die Anzahl von Abtastwerten einen aktuellen Abschnitt des Eingangssignals für den ersten Codierer definiert, und wobei der zumindest eine Block von Ausgangsdaten des zweiten Codierers eine Anzahl von Abtastwerten des Eingangssignals in den zweiten Codierer darstellt, wobei die Anzahl von Abtastwerten einen aktuellen Abschnitt des Eingangssignals für den zweiten Codierer darstellt, wobei die Anzahl von Abtastwerten für den ersten Codierer und die Anzahl von Abtastwerten für den zweiten Codierer gleich sind, und wobei die aktuellen Abschnitte für den ersten und den zweiten Codierer identisch sind oder um eine einstellbare Zeitdauer (34) zueinander verschoben sind, mit folgenden Merkmalen:
einer Einrichtung zum Schreiben eines Blocks von Ausgangsdaten des ersten Codierers in den skalierbaren Datenstrom, wenn ein Block (11) von Ausgangsdaten des ersten Codierers (12) vorliegt;
einer Einrichtung zum Schreiben von Ausgangsdaten des zweiten Codierers für einen vorhergehenden Abschnitt des Eingangssignals für den zweiten Codierer in Übertragungsrichtung hinter einen Block (11) von Ausgangsdaten des ersten Codierers, falls Ausgangsdaten (O) des zweiten Codierers für den vorhergehenden Abschnitt des Eingangssignals für den zweiten Codierer vorliegen;
einer Einrichtung zum Schreiben von Ausgangsdaten des zweiten Codierers für den aktuellen Abschnitt des Zeitsignals für den zweiten Codierer in Übertragungsrichtung hinter den Ausgangsdaten des zweiten Codierers für einen vorausgehenden Abschnitt des Eingangssignals für den zweiten Codierer in den Bitstrom, wenn Ausgangsdaten (1) des zweiten Codierers für den aktuellen Abschnitt des zweiten Codierers vorliegen;
einer Einrichtung zum Erzeugen eines Bestimmungsdatenblocks (200), wenn der Block von Ausgangsdaten des zweiten Codierers für den aktuellen Abschnitt des zweiten Codierers vorhanden ist, und zum Schreiben des Bestimmungsdatenblocks (200) um eine Zeitspanne (250) bezüglich der Erzeugung des Bestimmungsdatenblocks verzögert, wobei die Zeitspanne kleiner oder gleich einer Verzögerung ist, die der maximalen Größe der Bitsparkasse des zweiten Codierers (14) entspricht; und
einer Einrichtung zum Schreiben von Pufferinformationen (260) in den Bitstrom, die anzeigen, wo der Beginn der Ausgangsdaten des zweiten Codierers für den aktuellen Abschnitt des zweiten Codierers bezüglich; des Bestimmungsdatenblocks (200) ist.

8. Verfahren zum Decodieren eines skalierbaren Datenstroms aus zumindest einem Block von Ausgangsdaten eines ersten Codierers (12) und zumindest einem Block von Ausgangsdaten eines zweiten Codierers (14), wobei der zweite codierer eine Bitsparkasse umfaßt, die durch eine maximale Größe und einen aktuellen Stand definiert ist, wobei der zumindest eine Block von Ausgangsdaten des ersten Codierers eine Anzahl von Abtastwerten des Eingangssignals in den ersten Codierer darstellt, wobei die Anzahl von Abtastwerten einen aktuellen Abschnitt des Eingangssignals für den ersten Codierer definiert, und wobei der zumindest eine Block von Ausgangsdaten des zweiten Codierers eine Anzahl von Abtastwerten des Eingangssignals in den zweiten Codierer darstellt, wobei die Anzahl von Abtastwerten einen aktuellen Abschnitt des Eingangssignals für den zweiten Codierer darstellt, wobei die Anzahl von Abtastwerten für den ersten Codierer und die Anzahl von Abtastwerten für den zweiten Codierer gleich sind, und wobei die aktuellen Abschnitte für den ersten und den zweiten Codierer identisch sind oder um eine einstellbare Zeitdauer (34) zueinander verschoben sind, wobei der skalierbare Datenstrom Ausgangsdaten (11) des ersten Codierers, Ausgangsdaten des zweiten Codierers für einen vorhergehenden Abschnitt, Ausgangsdaten des zweiten Codierers für einen aktuellen Abschnitt, einen Bestimmungsdatenblock (200) und Pufferinformationen (260) aufweist, mit folgenden Schritten:
Zwischenspeichern (62) des skalierbaren Datenstroms;
Lesen des Blocks von Ausgangsdaten des ersten Codierers für den aktuellen Abschnitt des ersten Codierers;
Lesen des Bestimmungsdatenblocks (200) und der Pufferinformationen (260) aus dem zwischengespeicherten Datenstrom;
Ermitteln des Beginns des Blocks von Ausgangsdaten des zweiten Codierers für den aktuellen Abschnitt des zweiten Codierers unter Verwendung der Pufferinformationen (260); und
Decodieren (64, 66) des Blocks von Ausgangsdaten des ersten Codierers und des Blocks von Ausgangsdaten des zweiten Codierers gegebenenfalls unter Berücksichtigung der einstellbaren Zeitdauer (34), um die der aktuelle Abschnitt des ersten Codierers und der aktuelle Abschnitt des zweiten Codierers zeitlich zueinander verschoben sind.

9. Vorrichtung zum Decodieren eines skalierbaren Datenstroms aus zumindest einem Block von Ausgangsdaten eines ersten Codierers (12) und zumindest einem Block von Ausgangsdaten eines zweiten Codierers (14), wobei der zweite Codierer eine Bitsparkasse umfaßt, die durch eine maximale Größe und einen aktuellen Stand definiert ist, wobei der zumindest eine Block von Ausgangsdaten des ersten Codierers eine Anzahl von Abtastwerten des Eingangssignals in den ersten Codierer darstellt, wobei die Anzahl von Abtastwerten einen aktuellen Abschnitt des Eingangssignals für den ersten Codierer definiert, und wobei der zumindest eine Block von Ausgangsdaten des zweiten Codierers eine Anzahl von Abtastwerten des Eingangssignals in den zweiten Codierer darstellt, wobei die Anzahl von Abtastwerten einen aktuellen Abschnitt des Eingangssignals für den zweiten Codierer darstellt, wobei die Anzahl von Abtastwerten für den ersten Codierer und die Anzahl von Abtastwerten für den zweiten Codierer gleich sind, und wobei die aktuellen Abschnitte für den ersten und den zweiten Codierer identisch sind oder um eine einstellbare Zeitdauer (34) zueinander verschoben sind, wobei der skalierbare Datenstrom Ausgangsdaten (11) des ersten Codierers, Ausgangsdaten des zweiten Codierers für einen vorhergehenden Abschnitt, Ausgangsdaten des zweiten Codierers für einen aktuellen Abschnitt, einen Bestimmungsdatenblock (200) und Pufferinformationen (260) aufweist, mit folgenden Merkmalen:
einer Einrichtung zum Zwischenspeichern (62) des skalierbaren Datenstroms;
einer Einrichtung zum Lesen des Blocks von Ausgangsdaten des ersten Codierers für den aktuellen Abschnitt des ersten Codierers;
einer Einrichtung zum Lesen des Bestimmungsdatenblocks (200) und der Pufferinformationen (260) aus dem zwischengespeicherten Datenstrom;
einer Einrichtung zum Ermitteln des Beginns des Blocks von Ausgangsdaten des zweiten Codierers für den aktuellen Abschnitt des zweiten Codierers unter Verwendung der Pufferinformationen (260); und
einer Einrichtung zum Decodieren (64, 66) des Blocks von Ausgangsdaten des ersten Codierers und des Blocks von Ausgangsdaten des zweiten Codierers gegebenenfalls unter Berücksichtigung der einstellbaren Zeitdauer (34), um die der aktuelle Abschnitt des ersten Codierers und der aktuelle Abschnitt des zweiten Codierers zeitlich zueinander verschoben sind.

10. Verfahren zum Decodieren eines skalierbaren Datenstroms aus zumindest einem Block von Ausgangsdaten eines ersten Codierers (12) und zumindest einem Block von Ausgangsdaten eines zweiten Codierers (14), wobei der zweite Codierer eine Bitsparkasse umfaßt, die durch eine maximale Größe und einen aktuellen Stand definiert ist, wobei der zumindest eine Block von Ausgangsdaten des ersten Codierers eine Anzahl von Abtastwerten des Eingangssignals in den ersten Codierer darstellt, wobei die Anzahl von Abtastwerten einen aktuellen Abschnitt des Eingangssignals für den ersten Codierer definiert, und wobei der zumindest eine Block von Ausgangsdaten des zweiten Codierers eine Anzahl von Abtastwerten des Eingangssignals in den zweiten Codierer darstellt, wobei die Anzahl von Abtastwerten einen aktuellen Abschnitt des Eingangssignals für den zweiten Codierer darstellt, wobei die Anzahl von Abtastwerten für den ersten Codierer und die Anzahl von Abtastwerten für den zweiten Codierer gleich sind, und wobei die aktuellen Abschnitte für den ersten und den zweiten Codierer identisch sind oder um eine einstellbare Zeitdauer (34) zueinander verschoben sind, wobei der skalierbare Datenstrom Ausgangsdaten (11) des ersten Codierers, Ausgangsdaten des zweiten Codierers für einen vorhergehenden Abschnitt, Ausgangsdaten des zweiten Codierers für einen aktuellen Abschnitt, einen Bestimmungsdatenblock (200) und Pufferinformationen (260) aufweist, mit folgenden Schritten:
Zwischenspeichern (62) des skalierbaren Datenstroms;
Lesen des Blocks von Ausgangsdaten des ersten Codierers für den aktuellen Abschnitt des ersten Codierers;
Lesen des Bestimmungsdatenblocks (200) und der Pufferinformationen (260) aus dem zwischengespeicherten Datenstrom; und
Ermitteln des Beginns des Blocks von Ausgangsdaten des zweiten Codierers für den aktuellen Abschnitt des zweiten Codierers unter Verwendung der Pufferinformationen (260) , um aus dem skalierten Datenstrom extrahierte Blöcke für einen ersten Decodierer (64) und einen zweiten Decodierer (66) zu erhalten.

11. Vorrichtung zum Decodieren eines skalierbaren Datenstroms aus zumindest einem Block von Ausgangsdaten eines ersten Codierers (12) und zumindest einem Block von Ausgangsdaten eines zweiten Codierers (14), wobei der zweite Codierer eine Bitsparkasse umfaßt, die durch eine maximale Größe und einen aktuellen Stand definiert ist, wobei der zumindest eine Block von Ausgangsdaten des ersten Codierers eine Anzahl von Abtastwerten des Eingangssignals in den ersten Codierer darstellt, wobei die Anzahl von Abtastwerten einen aktuellen Abschnitt des Eingangssignals für den ersten Codierer definiert, und wobei der zumindest eine Block von Ausgangsdaten des zweiten Codierers eine Anzahl von Abtastwerten des Eingangssignals in den zweiten Codierer darstellt, wobei die Anzahl von Abtastwerten einen aktuellen Abschnitt des Eingangssignals für den zweiten Codierer darstellt, wobei die Anzahl von Abtastwerten für den ersten Codierer und die Anzahl von Abtastwerten für den zweiten Codierer gleich sind, und wobei die aktuellen Abschnitte für den ersten und den zweiten Codierer identisch sind oder um eine einstellbare Zeitdauer (34) zueinander verschoben sind, wobei der skalierbare Datenstrom Ausgangsdaten (11) des ersten Codierers, Ausgangsdaten des zweiten Codierers für einen vorhergehenden Abschnitt, Ausgangsdaten des zweiten Codierers für einen aktuellen Abschnitt, einen Bestimmungsdatenblock (200) und Pufferinformationen (260) aufweist, mit folgenden Merkmalen:
einer Einrichtung zum Zwischenspeichern (62) des skalierbaren Datenstroms;
einer Einrichtung zum Lesen des Blocks von Ausgangsdaten des ersten Codierers für den aktuellen Abschnitt des ersten Codierers;
einer Einrichtung zum Lesen des Bestimmungsdatenblocks (200) und der Pufferinformationen (260) aus dem zwischengespeicherten Datenstrom;
einer Einrichtung zum Ermitteln des Beginns des Blocks von Ausgangsdaten des zweiten Codierers für den aktuellen Abschnitt des zweiten Codierers unter Verwendung der Pufferinformationen (260) , um aus dem skalierten Datenstrom extrahierte Blöcke für einen ersten Decodierer (64) und einen zweiten Decodierer (66) zu erhalten.

## Claims

1. Method for generating a scalable data stream from at least one block of output data of a first encoder (12) and at least one block of output data of a second encoder (14), wherein the second encoder includes a bit savings bank which is defined by a maximum size and the current level, wherein the at least one block of output data of the first encoder illustrates a number of samples of the input signal in the first encoder, wherein the number of samples defines a current section of the input signal for the first encoder, and wherein the at least one block of output data of the second encoder illustrates a number of samples of the input signal in the second encoder, wherein the number of samples illustrates a current section of the input signal for the second encoder, wherein the number of samples for the first encoder and the number of samples for the second encoder are equal and wherein the current sections for the first and the second encoder are identical or shifted in relation to each other by an adjustable period of time (34), comprising:
when a block (11) of output data of the first encoder (12) is present, writing the at least one block of output data of the first encoder into the scalable data stream;
if output data (0) of the second encoder for a preceding section of the input signal for the second encoder is present, writing the output data of the second encoder for the preceding section of the input signal for the second encoder in the transmission direction behind a block (11) of output data of the first encoder;
if output data (1) of the second encoder for the current section of the second encoder is present, writing the output data of the second encoder in the transmission direction behind the output data of the second encoder for a preceding section of the input signal for the second encoder into the bit stream;
generating a determining data block (200), when the block of output data of the second encoder for the current section of the second encoder is ready, and writing the determining data block (200) delayed by a period of time (250) with regard to the generation of the determining data block, wherein the period of time is smaller or equal to a delay which corresponds to the maximum size of the bit savings bank of the second encoder (14); and
writing buffer information (260) into the bit stream which indicates where the beginning of the output data of the second encoder for the current section of the input signal for the second encoder is with regard to the determining data block (200).

2. Method according to claim 1,
wherein the period of time (250) is equal to a delay which corresponds to the maximum size of the bit savings bank, and
wherein the buffer information (260) corresponds to the current level of the bit savings bank for the current section of the input signal for the second encoder.

3. Method according to claim 1 or 2,
wherein the determining data block (200) is written with a high priority,
wherein the blocks of output data of the first encoder are written with a lower priority, and
wherein the at least one block (0) of output data of the second encoder for a preceding section of the input signal is written with a higher priority into the bit stream than the at least one block (1) of output data of the second encoder for the current section.

4. Method according to one of the preceding claims, wherein the first encoder provides at least two blocks for a number of samples, wherein the method further comprises:
writing offset information (270) into the bit stream, which indicates, how many blocks of output data of the first encoder (12) in transmission direction before the determining data block (200) belong to the current section of the first encoder (12).

5. Encoder (14) comprising a bit savings bank, wherein the bit savings bank comprises a maximum size, comprising:
means (50) for adjusting the maximum size of the bit savings bank depending on a delay provided for an audio decoder; and
means (52, 20) for transmitting the adjusted maximum size of the bit savings bank in an output-side data stream.

6. Scalable encoder, comprising:
a first encoder (12) for generating a block of output data for the first encoder;
a second encoder (14) comprising a bit savings bank, wherein the bit savings bank comprises a maximum size for generating a block of output data for the second encoder, wherein the second encoder further comprises means (50) for adjusting the maximum size of the bit savings bank depending on an initial delay provided for an audio decoder;
a bit stream multiplexer (20) for generating a scalable data stream, wherein the bit stream multiplexer (20) is implemented to
write the block of output data for the first encoder (12) into a scalable data stream,
write the block of output data for the second encoder (14) into the scalable data stream;
generate a determining data block (200) after the block of output data of the second encoder has been output by the second encoder,
write the determining data block into the scalable data stream delayed by a period of time, wherein the period of time corresponds the maximum size of the bit savings bank, and
write buffer information (260) into the bit stream which indicates how far the beginning of the output data of the second encoder lies before the determining data block (200) in the transmission direction, wherein the buffer information corresponds to a current level of the bit savings bank.

7. Device for generating a scalable data stream from at least one block of output data of a first encoder (12) and at least one block of output data of a second encoder (14), wherein the second encoder includes a bit savings bank which is defined by a maximum size and a current level, wherein the at least one block of output data of the first encoder illustrates a number of samples of the input signal into the first encoder, wherein the number of samples defines a current section of the input signal for the first encoder and wherein the at least one block of output data of the second encoder illustrates a number of samples of the input signal into the second encoder, wherein the number of samples illustrates a current section of the input signal for the second encoder, wherein the number of samples for the first encoder and the number of samples for the second encoder are equal and wherein the current sections for the first and the second encoder are identical or are shifted in relation to each other by an adjustable period of time (34), comprising:
means for writing a block of output data of the first encoder into the scalable data stream, when a block (11) of output data of the first encoder (12) is present;
means for writing output data of the second encoder for a preceding section of the input signal for the second encoder in transmission direction behind a block (11) of output data of the first encoder if the output data (0) of the second encoder for the preceding section of the input signal are present for the second encoder;
means for writing output data of the second encoder for the current section of the time signal for the second encoder in transmission direction behind the output data of the second encoder for a preceding section of the input signal for the second encoder into the bit stream when the output data (1) of the second encoder is present for the current section of the second encoder;
means for generating a determining data block (200) when the block of output data of the second encoder is present for the current section of the second encoder, and for writing the determining data block (200) delayed by a period of time (250) with regard to the generation of the determining data block, wherein the period of time is smaller or equal to a delay which corresponds to the maximum size of the bit savings bank of the second encoder (14); and
means for writing buffer information (260) into the bit stream which indicates where the beginning of the output data of the second encoder is for the current section of the second encoder with regard to the determining data block (200).

8. Method for decoding a scalable data stream from at least one block of output data of a first encoder (12) and at least one block of output data of a second encoder (14), wherein the second encoder includes a bit savings bank which is defined by a maximum size and a current level, wherein the at least one block of output data of the first encoder illustrates a number of samples of the input signal into the first encoder, wherein the number of samples define a current section of the input signal for the first decoder and wherein the at least one block of output data of the second encoder illustrates a number of samples of the input signal into the second encoder, wherein the number of samples illustrates a current section of the input signal for the second encoder, wherein the number of samples for the first encoder and the number of samples for the second encoder are equal, and wherein the current sections for the first and the second encoder are identical or shifted in relation to each other by an adjustable period of time (34), wherein the scalable data stream comprises output data (11) of the first encoder, output data of the second encoder for a preceding section, output data of the second encoder for the current section, a determining data block (200) and buffer information (260), comprising:
buffering (62) the scalable data stream;
reading the block of output data of the first encoder for the current section of the first encoder;
reading the determining data block (200) and the buffer information (260) from the buffered data stream;
determining the beginning of the block of output data of the second encoder for the current section of the second encoder using the buffer information (260); and
decoding (64, 66) the block of output data of the first encoder and the block of output data of the second encoder if necessary considering the adjustable period of time (34) by which the current section of the first encoder and the current section of the second encoder are time-shifted in relation to each other.

9. Device for decoding a scalable data stream from at least one block of output data of a first encoder (12) and at least one block of output data of a second encoder (14), wherein the second encoder includes a bit savings bank which is defined by a maximum size and a current level, wherein the at least one block of output data of the first encoder illustrates a number of samples of the input signal into the first encoder, wherein the number of samples define a current section of the input signal for the first encoder and wherein the at least one block of output data of the second encoder illustrates a number of samples of the input signal into the second encoder, wherein the number of samples illustrate a current section of the input signal for the second encoder, wherein the number of samples for the first encoder and the number of samples for the second encoder are equal and wherein the current sections for the first and the second encoder are identical or shifted in relation to each other by an adjustable period of time (34), wherein the scalable data stream comprises output data (11) of the first encoder, output data of the second encoder for a preceding section, output data of the second encoder for a current section, a determining data block (200) and buffer information (260), comprising:
means for buffering (62) the scalable data stream;
means for reading the block of output data of the first encoder for the current section of the first encoder;
means for reading the determining data block (200) and the buffer information (260) from the buffered data stream;
means for determining the beginning of the block of output data of the second encoder for the current section of the second encoder using the buffer information (260); and
means for decoding (64, 66) the block of output data of the first encoder and the block of output data of the second encoder if necessary considering the adjustable period of time (34) by which the current section of the first encoder and the current section of the second encoder are time-shifted to each other.

10. Method for decoding a scalable data stream from at least one block of output data of a first encoder (12) and at least one block of output data of a second encoder (14), wherein the second encoder includes a bit savings bank which is defined by a maximum size and a current level, wherein the at least one block of output data of the first encoder illustrates a number of samples of the input signal into the first encoder, wherein the number of samples define a current section of the input signal for the first decoder and wherein the at least one block of output data of the second encoder illustrates a number of samples of the input signal into the second encoder, wherein the number of samples illustrates a current section of the input signal for the second encoder, wherein the number of samples for the first encoder and the number of samples for the second encoder are equal, and wherein the current sections for the first and the second encoder are identical or shifted in relation to each other by an adjustable period of time (34), wherein the scalable data stream comprises output data (11) of the first encoder, output data of the second encoder for a preceding section, output data of the second encoder for the current section, a determining data block (200) and buffer information (260), comprising:
buffering (62) the scalable data stream;
reading the block of output data of the first encoder for the current section of the first encoder;
reading the determining data block (200) and the buffer information (260) from the buffered data stream; and
determining the beginning of the block of output data of the second encoder for the current section of the second encoder using the buffer information (260) in order to obtain extracted blocks for a first decoder (64) and a second decoder (66) from the scaled data stream.

11. Device for decoding a scalable data stream from at least one block of output data of a first encoder (12) and at least one block of output data of a second encoder (14), wherein the second encoder includes a bit savings bank which is defined by a maximum size and a current level, wherein the at least one block of output data of the first encoder illustrates a number of samples of the input signal into the first encoder, wherein the number of samples define a current section of the input signal for the first encoder and wherein the at least one block of output data of the second encoder illustrates a number of samples of the input signal into the second encoder, wherein the number of samples illustrate a current section of the input signal for the second encoder, wherein the number of samples for the first encoder and the number of samples for the second encoder are equal and wherein the current sections for the first and the second encoder are identical or shifted in relation to each other by an adjustable period of time (34), wherein the scalable data stream comprises output data (11) of the first encoder, output data of the second encoder for a preceding section, output data of the second encoder for a current section, a determining data block (200) and buffer information (260), comprising:
means for buffering (62) the scalable data stream;
means for reading the block of output data of the first encoder for the current section of the first encoder;
means for reading the determining data block (200) and the buffer information (260) from the buffered data stream; and
means for determining the beginning of the block of output data of the second encoder for the current section of the second encoder using the buffer information (260) in order to obtain extracted blocks for a first decoder (64) and a second decoder (66) from the scaled data stream.

## Revendications

1. Procédé pour générer un flux de données modulable à partir d'au moins un bloc des données de sortie d'un premier codeur (12) et d'au moins un bloc de données de sortie d'un deuxième codeur (14), le deuxième codeur comportant une banque de bits qui est définie par une grandeur maximale et un état actuel, l'au moins un bloc de données de sortie du premier codeur représentant un nombre de valeurs de balayage du signal d'entrée dans le premier codeur, le nombre de valeurs de balayage définissant un segment actuel du signal d'entrée pour le premier codeur et l'au moins un bloc de données de sortie du deuxième codeur représentant un nombre de valeurs de balayage du signal d'entrée dans le deuxième codeur, le nombre de valeurs de balayage représentant un segment actuel du signal d'entrée pour le deuxième codeur, le nombre de valeurs de balayage pour le premier codeur et le nombre de valeurs de balayage pour le deuxième codeur étant identiques, et les segments actuels pour le premier et le deuxième codeur étant identiques ou décalés entre eux d'une durée (34) réglable, aux caractéristiques suivantes :
lorsqu'un bloc (11) de données de sortie du premier codeur (12) est présent, écrire l'au moins un bloc de données de sortie du premier codeur dans le flux de données modulable ;
lorsque des données de sortie (0) du deuxième codeur pour un segment précédent du signal d'entrée pour le deuxième codeur sont présentes, écrire les données de sortie du deuxième codeur pour le segment précédent du signal d'entrée pour le deuxième codeur, dans la direction de transmission, après un bloc (11) de données de sortie du premier codeur ;
lorsque des données de sortie (1) du deuxième codeur pour le segment actuel du deuxième codeur sont présentes, écrire les données de sortie du deuxième codeur, dans la direction de transmission, après les données de sortie du deuxième codeur pour un segment précédent du signal d'entrée pour le deuxième codeur dans le train binaire,
générer un bloc de données de détermination (200) si le bloc de données de sortie du deuxième codeur pour le segment actuel du deuxième codeur est prêt et écrire le bloc de données de détermination (200) retardé d'un laps de temps (250) par rapport à la génération du bloc de données de détermination, le laps de temps étant inférieur ou égal à un retardement correspondant à la grandeur maximale de la banque de bits du deuxième codeur (14) ; et
écrire dans le train binaire des informations tampons (260) qui indiquent où se trouve le début des données de sortie du deuxième codeur pour le segment actuel du signal d'entrée pour le deuxième codeur par rapport au bloc de données de détermination (200).

2. Procédé selon la revendication 1,
dans lequel la durée (250) est égale à un retardement qui correspond à la grandeur maximale de la banque de bits, et
dans lequel les informations tampons (260) correspondent à l'état actuel de la banque de bits pour le segment actuel du signal d'entrée pour le deuxième codeur.

3. Procédé selon la revendication 1 ou la revendication 2,
dans lequel le bloc de données de détermination (200) est écrit avec une haute priorité,
dans lequel les blocs de données de sortie du premier codeur sont écrits avec une priorité inférieure, et
dans lequel l'au moins un bloc (0) de données de sortie du deuxième codeur pour un segment précédent du signal d'entrée est écrit avec une priorité supérieure dans le train binaire que l'au moins un bloc (1) de données de sortie du deuxième codeur pour le segment actuel.

4. Procédé selon l'une des revendications précédentes, dans lequel le premier codeur fournit, pour un certain nombre de valeurs de balayage, au moins deux blocs, le procédé présentant, par ailleurs, l'étape suivante consistant à :
écrire dans le train binaire des informations de décalage (270) qui indiquent le nombre de blocs de données de sortie du premier codeur (12), dans la direction de transmission avant le bloc de données de détermination (200), qui appartiennent au segment actuel du premier codeur (12).

5. Codeur (14) avec une banque de bits, la banque de bits présentant une grandeur maximale, aux caractéristiques suivantes :
un dispositif (50) destiné à régler la grandeur maximale de la banque de bits en fonction d'un retardement prévu pour un décodeur audio ; et
un dispositif (52, 20) destiné à transmettre la grandeur maximale réglée de la banque de bits dans un flux de données du côté de la sortie.

6. Codeur modulable aux caractéristiques suivantes :
un premier codeur (12) destiné à générer un bloc de données de sortie pour le premier codeur ;
un deuxième codeur (14) avec une banque de bits, la banque de bits présentant une grandeur maximale, destiné à générer un bloc de données de sortie pour le deuxième codeur, le deuxième codeur présentant, par ailleurs, un dispositif (50) destiné à régler la grandeur maximale de la banque de bits en fonction d'un retardement initial prévu pour un décodeur audio,
un multiplexeur de bits (20) destiné à générer un flux de données modulable, le multiplexeur de bits (20) étant réalisé pour
écrire le bloc de données de sortie pour le premier codeur(12) dans un flux de données modulable,
écrire le bloc de données de sortie pour le deuxième codeur (14) dans le flux de données modulable ;
générer un bloc de données de détermination (200) après que le bloc de données de sortie du deuxième codeur ait été sorti par le deuxième codeur,
écrire le bloc de données de détermination retardé d'une durée, la durée correspondant à la grandeur maximale de la banque de bits, dans le flux de données modulable, et
écrire dans le train binaire des informations tampons (260) qui indiquent la distance, dans la direction de transmission, avant le bloc de données de détermination (200), à laquelle se trouve le début des données de sortie du deuxième codeur, les informations tampons correspondant à un état actuel de la banque de bits.

7. Dispositif pour générer un flux de données modulable à partir d'au moins un bloc de données de sortie d'un premier codeur (12) et d'au moins un bloc de données de sortie d'un deuxième codeur (14), le deuxième codeur comportant une banque de bits qui est définie par une grandeur maximale et un état actuel, l'au moins un bloc de données de sortie du premier codeur représentant un nombre de valeurs de balayage du signal d'entrée dans le premier codeur, le nombre de valeurs de balayage définissant un segment actuel du signal d'entrée pour le premier codeur et l'au moins un bloc de données de sortie du deuxième codeur représentant un nombre de valeurs de balayage du signal d'entrée dans le deuxième codeur, le nombre de valeurs de balayage représentant un segment actuel du signal d'entrée pour le deuxième codeur, le nombre de valeurs de balayage pour le premier codeur et le nombre de valeurs de balayage pour le deuxième codeur étant identiques, et les segments actuels pour le premier et le deuxième codeur étant identiques ou décalés entre eux d'une durée (34) réglable, aux caractéristiques suivantes :
un dispositif destiné à écrire un bloc de données de sortie du premier codeur dans le flux de données modulable, si un bloc (11) de données de sortie du premier codeur (12) est présent,
un dispositif destiné à écrire des données de sortie du deuxième codeur pour un segment précédent du signal d'entrée pour le deuxième codeur, dans la direction de transmission, après un bloc (11) de données de sortie du premier codeur, si des données de sortie (0) du deuxième codeur pour le segments précédent du signal d'entrée pour le deuxième codeur sont présentes ;
un dispositif destiné à écrire des données de sortie du deuxième codeur pour le segment actuel pour le deuxième codeur, dans la direction de transmission, après les données de sortie du deuxième codeur pour un segment précédent du signal d'entrée pour le deuxième codeur dans le train binaire, lorsque des données de sortie (1) du deuxième codeur pour le segment actuel du deuxième codeur sont présentes ;
un dispositif destiné à générer un bloc de données de détermination (200), lorsque le bloc de données de sortie du deuxième codeur pour le segment actuel du deuxième codeur est présent, et à écrire le bloc de données de détermination (200) retardé d'un laps de temps (250) par rapport à la génération du bloc de données de détermination, le laps de temps étant inférieur ou égal à un retardement correspondant à la grandeur maximale de la banque de bits du deuxième codeur (14) ; et
un dispositif destiné à écrire dans le train binaire des informations tampons (260) qui indiquent où se trouve le début des données de sortie du deuxième codeur pour le segment actuel du deuxième codeur par rapport au bloc de données de détermination (200).

8. Procédé pour décoder un flux de données modulable composé d'au moins d'un bloc des données de sortie d'un premier codeur (12) et d'au moins un bloc de données de sortie d'un deuxième codeur (14), le deuxième codeur comportant une banque de bits qui est définie par une grandeur maximale et un état actuel, l'au moins un bloc de données de sortie du premier codeur représentant un nombre de valeurs de balayage du signal d'entrée dans le premier codeur, le nombre de valeurs de balayage définissant un segment actuel du signal d'entrée pour le premier codeur et l'au moins un bloc de données de sortie du deuxième codeur représentant un nombre de valeurs de balayage du signal d'entrée dans le deuxième codeur, le nombre de valeurs de balayage représentant un segment actuel du signal d'entrée pour le deuxième codeur, le nombre de valeurs de balayage pour le premier codeur et le nombre de valeurs de balayage pour le deuxième codeur étant identiques, et les segments actuels pour le premier et le deuxième codeur étant identiques ou décalés entre eux d'une durée (34) réglable, le flux de données modulable présentant des données de sortie (11) du premier codeur, des données de cours du deuxième codeur pour un segment précédent, des données de sortie du deuxième codeur pour un segment actuel, un bloc de données de détermination (200) et des informations tampons (260), aux étapes suivantes consistant à :
mémoriser provisoirement (62) le flux de données modulable ;
lire le bloc de données de sortie du premier codeur pour le segment actuel du premier codeur ;
lire le bloc de données de détermination (200) et les informations tampons (260) du flux de données mémorisé provisoirement ;
déterminer le début du bloc de données de sortie du deuxième codeur pour le segment actuel du deuxième codeur à l'aide des informations tampons (260) ; et
décoder (64, 66) le bloc de données de sortie du premier codeur et du bloc de données de sortie du deuxième codeur, éventuellement en tenant compte de la durée (34) réglable de laquelle le segment actuel du premier codeur et le segment actuel du deuxième codeur sont décalés entre eux dans le temps.

9. Dispositif pour décoder un flux de données modulable composé d'au moins un bloc de données de sortie d'un premier codeur (12) et d'au moins un bloc de données de sortie d'un deuxième codeur (14), le deuxième codeur comportant une banque de bits qui est définie par une grandeur maximale et un état actuel, l'au moins un bloc de données de sortie du premier codeur représentant un nombre de valeurs de balayage du signal d'entrée dans le premier codeur, le nombre de valeurs de balayage définissant un segment actuel du signal d'entrée pour le premier codeur, et l'au moins un bloc de données de sortie du deuxième codeur représentant un nombre de valeurs de balayage du signal d'entrée dans le deuxième codeur, le nombre de valeurs de balayage représentant un segment actuel du signal d'entrée pour le deuxième codeur, le nombre de valeurs de balayage pour le premier codeur et le nombre de valeurs de balayage pour le deuxième codeur étant identiques, et les segments actuels pour le premier et le deuxième codeur étant identiques ou décalés entre eux d'une durée (34) réglable, le flux de données modulable présentant des données de sortie (11) du premier codeur, des données de sortie du deuxième codeur pour un segment précédent, des données de sortie du deuxième codeur pour un segment actuel, un bloc de données de détermination (200) et des informations tampons (260), aux caractéristiques suivantes :
un dispositif destiné à mémoriser provisoirement (62) le flux de données modulable ;
un dispositif destiné à lire le bloc de données de sortie du premier codeur pour le segment actuel du premier codeur ;
un dispositif destiné à lire le bloc de données de détermination (200) et les informations tampons (260) du flux de données mémorisé provisoirement ;
un dispositif destiné à déterminer le début du bloc de données de sortie du deuxième codeur pour le segment actuel du deuxième codeur à l'aide des informations tampons (260) ; et
un dispositif destiné à décoder (64, 66) le bloc de données de sortie du premier codeur et le bloc de données de sortie du deuxième codeur, éventuellement en tenant compte de la durée (34) réglable de laquelle le segment actuel du premier codeur et le segment actuel du deuxième codeur sont décalés entre eux dans le temps.

10. Procédé pour décoder un flux de données modulable composé d'au moins un bloc de données de sortie d'un premier codeur (12) et d'au moins un bloc de données de sortie d'un deuxième codeur (14), le deuxième codeur comportant une banque de bits qui est définie par une grandeur maximale et un état actuel, l'au moins un bloc de données de sortie du premier codeur représentant un nombre de valeurs de balayage du signal d'entrée dans le premier codeur, le nombre de valeurs de balayage définissant un segment actuel du signal d'entrée pour le premier codeur, et l'au moins un bloc de données de sortie du deuxième codeur représentant un nombre de valeurs de balayage du signal d'entrée dans le deuxième codeur, le nombre de valeurs de balayage représentant un segment actuel du signal d'entrée pour le deuxième codeur, le nombre de valeurs de balayage pour le premier codeur et le nombre de valeurs de balayage pour le deuxième codeur étant identiques, et les segments actuels pour le premier et le deuxième codeur étant identiques ou décalés entre eux d'une durée (34) réglable, le flux de données modulable présentant des données de sortie (11) du premier codeur, des données de sortie du deuxième codeur pour un segment précédent, des données de sortie du deuxième codeur pour un segment actuel, un bloc de données de détermination (200) et des informations tampons (260), aux étapes suivantes consistant à :
mémoriser provisoirement (62) le flux de données modulable ;
lire le bloc de données de sortie du premier codeur pour le segment actuel du premier codeur ;
lire le bloc de données de détermination (200) et les informations tampons (260) du flux de données mémorisé provisoirement ; et
déterminer le début du bloc de données de sortie du deuxième codeur pour le segment actuel du deuxième codeur à l'aide des informations tampons (260), pour obtenir à partir du flux de données modulé des blocs extraits pour un premier décodeur (64) et un deuxième décodeur (66).

11. Dispositif pour décoder un flux de données modulable composé d'au moins un bloc de données de sortie d'un premier codeur (12) et d'au moins un bloc de données de sortie d'un deuxième codeur (14), le deuxième codeur comportant une banque de bits qui est définie par une grandeur maximale et un état actuel, l'au moins un bloc de données de sortie du premier codeur représentant un nombre de valeurs de balayage du signal d'entrée dans le premier codeur, le nombre de valeurs de balayage définissant un segment actuel du signal d'entrée pour le premier codeur, et l'au moins un bloc de données de sortie du deuxième codeur représentant un nombre de valeurs de balayage du signal d'entrée dans le deuxième codeur, le nombre de valeurs de balayage représentant un segment actuel du signal d'entrée pour le deuxième codeur, le nombre de valeurs de balayage pour le premier codeur et le nombre de valeurs de balayage pour le deuxième codeur étant identiques, et les segments actuels pour le premier et le deuxième codeur étant identiques ou décalés entre eux d'une durée (34) réglable, le flux de données modulable présentant des données de sortie (11) du premier codeur, des données de sortie du deuxième codeur pour un segment précédent, des données de sortie du deuxième codeur pour un segment actuel, un bloc de données de détermination (200) et des informations tampons (260), aux caractéristiques suivantes :
un dispositif destiné à mémoriser provisoirement (62) le flux de données modulable;
un dispositif destiné à lire le bloc de données de sortie du premier codeur pour le segment actuel du premier codeur ;
un dispositif destiné à lire le bloc de données de détermination (200) et les informations tampons (260) du flux de données mémorisé provisoirement ;
un dispositif destiné à déterminer le début du bloc de données de sortie du deuxième codeur pour le segment actuel du deuxième codeur à l'aide des informations tampons (260), pour obtenir à partir du flux de données modulé des blocs extraits pour un premier décodeur (64) et un deuxième décodeur (66).
